# EUROPÄISCHE PATENTSCHRIFT

(11) **EP 3 994 323 B1**
(45) Veröffentlichungstag und Bekanntmachung des Hinweises auf die Patenterteilung: **09.07.2025**
(21) Anmeldenummer: 20761774.7
(22) Anmeldetag: 20.08.2020
(51) Int. Cl.: E05B 47/00, E05B 67/00, E05B 17/00, E05B 67/02, E05B 45/00, E05B 47/02

(54) **TRAGBARES BÜGELSCHLOSS**
PORTABLE U-LOCK
VERROU EN U PORTABLE

(30) Priorität: 02.09.2019 DE 102019123477
(43) Veröffentlichungstag der Anmeldung: 11.05.2022
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB
(86) Internationale Anmeldenummer: PCT/EP2020/073421
(87) Internationale Veröffentlichungsnummer: WO 2021/043592

(56) Entgegenhaltungen:
- CN-B- 104 695 769
- KR-B1- 101 349 951
- US-A1- 2014 266 588

## Beschreibung

Die Erfindung betrifft ein tragbares Bügelschloss mit einem Schlosskörper, der einen elektromechanischen Verriegelungsmechanismus beherbergt und mit einem starren oder flexiblen Bügel, der zumindest einen Verriegelungsabschnitt aufweist, welcher wahlweise in den Schlosskörper einführbar oder von dem Schlosskörper lösbar ist. Der Verriegelungsmechanismus umfasst dabei zumindest einen Riegel und einen Elektromotor zum Antreiben des Riegels, wobei der Riegel dazu ausgebildet ist, in einer Verriegelungsstellung den in den Schlosskörper eingeführten Verriegelungsabschnitt des Bügels an dem Schlosskörper zu verriegeln und in einer Freigabestellung den Verriegelungsabschnitt des Bügels für ein Entfernen von dem Schlosskörper freizugeben.

Solche tragbaren Bügelschlösser können beispielweise dazu genutzt werden, um zwischen verschiedenen Orten bewegte Gegenstände und insbesondere Zweiräder gegen ein unbefugtes Entfernern zu sichern. Dazu kann der Bügel beispielsweise schlaufenartig um einen Abschnitt eines Zweirades, beispielsweise um einen Rahmenabschnitt, und um einen ortsfesten Gegenstand wie einen Fahrradständer geführt werden, um das Zweirad nach einem Verriegeln des Verriegelungsabschnitts an dem Schlosskörper sicher mit dem ortsfesten Gegenstand zu verbinden. Alternativ dazu können Zweiräder gegen ein unbefugtes Wegfahren gesichert werden, indem die von dem Bügel gebildete Schlaufe durch die Speichen eines der Laufräder geführt wird, sodass dessen Bewegung begrenzt wird.

Darüber hinaus können solche tragbaren Bügelschlösser zu einem Versperren von Türen verwendet werden, indem der Bügel beispielsweise durch die Öse einer Überfalle geführt und der Verriegelungsabschnitt daraufhin an dem Schlosskörper verriegelt wird. Insbesondere können mittels derartiger Schlösser beispielsweise Verladeklappen von Lastkraftwagen, Containertüren oder Türen kleinerer Gebäude, wie Türen von Schuppen zur Aufbewahrung von Werkzeugen, sicher verschlossen werden.

Beispielsweise sind tragbare Bügelschlösser mit elektromechanischen Verriegelungsmechanismen aus US 2014/266588 A1, CN 104 695 769 B und KR 101 349 951 B1 bekannt.

Die Ausbildung eines solchen tragbaren Bügelschlosses mit einem elektromechanischen Verriegelungsmechanismus ermöglicht es, die Funktionalität des Bügelschlosses zu erweitern und insbesondere auch die Handhabung zum Ver- oder Entriegeln für einen Nutzer möglichst komfortabel zu gestalten. Bei einem Einsatz elektronischer Komponenten zum wahlweisen Entriegeln und/oder Verriegeln des eingeführten Verriegelungsabschnittes besteht jedoch grundsätzlich die Gefahr, dass diese Komponenten durch ein Eindringen von Wasser oder von Verschmutzungen wie Staub in das Innere des Schlosskörpers beschädigt werden und das Bügelschloss dadurch an Funktionalität verliert und unter Umständen nicht mehr zu bedienen ist. Diese Problematik ist in Anbetracht des in der Regel vorgesehenen Einsatzes im Freien, beispielsweise zum Sichern von Zweirädern oder Außentüren kleinerer Gebäude, gerade in Bezug auf tragbare Bügelschlösser von hoher Relevanz.

Es ist daher eine Aufgabe der Erfindung, ein tragbares Bügelschloss mit einem elektromechanischen Verriegelungsmechanismus zu schaffen und diesen auf einfache Weise gegenüber Verschmutzungen oder Beschädigungen durch in das Innere des Schlosskörpers eindringende Flüssigkeit oder Verschmutzungen zu schützen.

Diese Aufgabe wird gelöst durch ein tragbares Bügelschloss mit den Merkmalen des Anspruchs 1 und insbesondere dadurch, dass der Elektromotor dazu ausgebildet ist, den Riegel über einen Antriebsübertragungsabschnitt des Verriegelungsmechanismus wahlweise aus der Verriegelungsstellung in die Freigabestellung zu bewegen, und dass der Schlosskörper eine wasserdichte Hülle aufweist, welche den Elektromotor umgibt.

Die Erfindung bezieht sich somit in allgemeiner Weise auf ein tragbares Bügelschloss, mit einem Schlosskörper, der einen elektromechanischen Verriegelungsmechanismus beherbergt, und mit einem starren oder flexiblen Bügel, der zumindest einen Verriegelungsabschnitt aufweist, welcher wahlweise in den Schlosskörper einführbar oder von dem Schlosskörper lösbar ist, wobei der Verriegelungsmechanismus zumindest einen Riegel und einen Elektromotor zum Antreiben des Riegels umfasst, wobei der Riegel dazu ausgebildet ist, in einer Verriegelungsstellung den in den Schlosskörper eingeführten Verriegelungsabschnitt des Bügels an dem Schlosskörper zu verriegeln und in einer Freigabestellung den Verriegelungsabschnitt des Bügels für ein Entfernen von dem Schlosskörper freizugeben, wobei der Elektromotor dazu ausgebildet ist, den Riegel über einen Antriebsübertragungsabschnitt des Verriegelungsmechanismus wahlweise (zumindest) aus der Verriegelungsstellung in die Freigabestellung zu bewegen, und wobei der Schlosskörper eine wasserdichte Hülle aufweist, welche den Elektromotor umgibt.

Indem der Elektromotor des Verriegelungsmechanismus des tragbaren Bügelschlosses innerhalb einer wasserdichten Hülle angeordnet ist, kann der Elektromotor vor Beschädigungen durch externe und insbesondere witterungsbedingte Einflüsse wie Regenwasser oder auch Staub geschützt werden. Durch die Hülle können der Elektromotor und optional auch weitere Komponenten des Verriegelungsmechanismus, insbesondere elektrische Komponenten, zumindest im Wesentlichen wasserdicht umgeben und somit wasserundurchlässig abgedichtet werden.

Die genannte wasserdichte Ausbildung der Hülle und resultierende Abdichtung beziehen sich im Zusammenhang mit der Erfindung insbesondere auf eine Verwendung des Bügelschlosses bei Atmosphärendruck.

Der Bügel des tragbaren Bügelschlosses kann dabei starr oder flexibel und/oder als längliche Struktur mit einem ersten Ende und einem zweiten Ende ausgebildet sein. Der Bügel kann an einem Ende dauerhaft mit dem Schlosskörper verbunden sein (starr oder beweglich), oder er kann im entriegelten Zustand vollständig von dem Schlosskörper lösbar sein. Der Bügel kann an einem oder an zwei Enden einen jeweiligen Verriegelungsabschnitt aufweisen, welcher bzw. welche in den Schlosskörper einführbar und an diesem verriegelbar ist/sind. Insbesondere können entsprechend auch ein oder zwei Riegel zur Verriegelung des Verriegelungsabschnitts bzw. der Verriegelungsabschnitte vorgesehen sein, die über einen gemeinsamen oder einen jeweiligen Antriebsübertragungsabschnitt durch den Elektromotor wahlweise aus der Verriegelungsstellung in die Freigabestellung bewegt werden können.

Ein solches tragbares Bügelschloss kann beispielsweise als sogenanntes Gelenkschloss ausgebildet sein und einen Gelenkstabbügel umfassen, der mehrere schwenkbar miteinander verbundene Gelenkstäbe aufweist. Insbesondere kann einer dieser Gelenkstäbe fest mit dem Schlosskörper verbunden sein, wobei der Verriegelungsabschnitt, welcher bei derartigen Schlössern auch als Schließstab bezeichnet wird, an einem freien Ende des Gelenkstabbügels ausgebildet und wahlweise in den Schlosskörper einführbar oder von diesem lösbar ist, wobei der eingeführte Verriegelungsabschnitt durch den Riegel an dem Schlosskörper verriegelt oder für ein Entfernen von dem Schlosskörper freigegeben werden kann. Ein derartiges als Gelenkschloss ausgebildetes tragbares Bügelschloss eignet sich insbesondere zur Sicherung von Zweirädern. Dazu kann das den Verriegelungsabschnitt bildende freie Ende des Gelenkstabbügels zunächst durch einen Abschnitt des Zweirades und um einen ortsfesten Gegenstand geführt werden, so dass das Zweirad nach dem Verriegeln des Verriegelungsabschnittes durch die von dem Gelenkstabbügel gebildete Schlaufe sicher mit dem ortsfesten Gegenstand verbunden ist.

Ebenso kann ein derartiges tragbares Bügelschloss als ein U-Bügelschloss ausgebildet sein und einen starren, zumindest im Wesentlichen U-förmigen Bügel aufweisen. Ein solcher U-Bügel kann beispielsweise zwei gleichlange Schenkel aufweisen, die wahlweise in eine jeweilige Einführöffnung des Schlosskörpers eingeführt und an dem Schlosskörper mittels zweier zugeordneter Riegel verriegelt werden können. Alternativ kann es vorgesehen sein, einen U-Bügel mit einem langen und einem kurzen Schenkel auszubilden. Dabei ist es beispielsweise möglich, dass im entriegelten und geöffneten Zustand des U-Bügels der lange Schenkel in einer zugeordneten Einführöffnung des Schlosskörpers verbleibt, während der kurze Schenkel vollständig aus der diesem zugeordneten Einführöffnung entnommen ist. Somit können der U-Bügel um den langen Schenkel verschwenkt und der kurze Schenkel durch einen Abschnitt eines zu sichernden Gegenstandes, wie eine Öse einer Überfalle, geführt werden. Wiederum können sowohl der kurze als auch der lange Schenkel mittels zugeordneter Riegel an dem Schlosskörper verriegelt werden, wenn beide Schenkel vollständig in diesen eingeführt sind.

Ferner kann der Bügel eines tragbaren Bügelschlosses beispielsweise als Seilbügel, insbesondere als Drahtseilbügel, oder als Kettenbügel ausgebildet sein, wobei zumindest eines der Enden eines solchen Seil- oder Kettenbügels von dem Schlosskörper lösbar und beispielsweise mit einem Kloben verbunden sein kann, der als Verriegelungsabschnitt in den Schlosskörper eingeführt und wahlweise mittels eines Riegels an dem Schlosskörper verriegelt werden kann.

Grundsätzlich sind auch weitere Ausbildungen starrer oder flexibler Bügel von tragbaren Bügelschlössern möglich.

Für das Verriegeln des Bügels am Schlosskörper kann eine Verriegelungsautomatik vorgesehen sein (automatische Verriegelung allein aufgrund des Einführens des Verriegelungsabschnitts des Bügels in den Schlosskörper, beispielsweise aufgrund eines federvorgespannten Riegels). Alternativ kann der Elektromotor auch dazu ausgebildet sein, den Riegel wahlweise aus der Freigabestellung in die Verriegelungsstellung oder aus der Verriegelungsstellung in die Freigabestellung zu bewegen, insbesondere aufgrund entsprechender elektrischer Steuerbefehle.

Die Hülle ist zudem flexibel und insbesondere elastisch verformbar. Dazu ist die Hülle als wasserdichtes Formteil ausgebildet und aus Kunststoff, zum Beispiel aus Silikon, gefertigt. Ferner kann die Hülle als Zwei-Komponenten-Kunststoffteil oder als eine dünne Kunststofffolie ausgebildet sein, wobei die Hülle auch inelastisch verformbar sein kann. Darüber hinaus kann die Hülle eine gewisse Eigenstabilität aufweisen, sodass die Hülle während der vorgesehenen Anwendung des Bügelschlosses und beispielsweise während eines Transports in einer vorgegebenen Form verbleibt.

Grundsätzlich kann die Hülle neben dem Elektromotor weitere Komponenten und insbesondere sämtliche elektrischen Komponenten des tragbaren Bügelschlosses umgeben. Dennoch ist es möglich, den eingeführten Verriegelungsabschnitt oder die eingeführten Verriegelungsabschnitte des Bügels außerhalb der Hülle durch den oder die in die Verriegelungsstellung gebrachten Riegel zu verriegeln. Entsprechend kann/können der oder die elektromechanisch antreibbare(n) Riegel zumindest in der Verriegelungsstellung teilweise oder vollständig außerhalb der Hülle angeordnet sein, um den Bügel an dem Schlosskörper zu verriegeln.

Um ein Antreiben des Riegels durch den innerhalb der Hülle angeordneten Elektromotor zu ermöglichen, treibt dieser den Antriebsübertragungsabschnitt an, welcher somit zur Übertragung der von dem Elektromotor generierten Antriebsleistung aus der Hülle heraus dienen kann. Dabei kann der Antriebsübertragungsabschnitt des Verriegelungsmechanismus als ein von dem Riegel separates Übertragungselement bzw. Koppelelement ausgebildet sein, insbesondere wenn der Riegel vollständig außerhalb der Hülle angeordnet ist. Alternativ kann der Antriebsübertragungsabschnitt als ein integraler Abschnitt des Riegels, also einteilig mit dem Riegel ausgebildet sein, insbesondere wenn der Riegel teilweise innerhalb der Hülle angeordneten bzw. in die Hülle hineinragt.

Zudem weist die Hülle erfindungsgemäß wenigstens eine Hüllenöffnung auf, durch die der Antriebsübertragungsabschnitt des Verriegelungsmechanismus abgedichtet hindurchragt. Eine solche Hüllenöffnung ermöglicht es, die von dem Elektromotor innerhalb der Hülle generierte Antriebsleistung auf einen außerhalb der Hülle liegenden Teil des oder der Riegel(s) zu übertragen. Indem der Antriebsübertragungsabschnitt des Verriegelungsmechanismus abgedichtet durch die Hüllenöffnung hinausragt, kann verhindert werden, dass durch die Hüllenöffnung Wasser oder Verschmutzungen in das Innere der Hülle gelangen. Die Abdichtung kann dabei an eine Bewegung des Riegels bzw. des Antriebsübertragungsabschnitts, beispielsweise an eine Rotationsbewegung oder an eine Translationsbewegung, angepasst sein, um eine zuverlässige Abdichtung in den verschiedenen Riegelstellungen und während der Bewegung des Riegels bzw. des Antriebsübertragungsabschnitts zu erreichen.

Weitere Ausführungsformen der Erfindung sind den abhängigen Ansprüchen, der Beschreibung und den Figuren zu entnehmen.

Der Schlosskörper kann einen Lagerungsabschnitt mit einer Lageröffnung aufweisen, in welcher der Antriebsübertragungsabschnitt des Verriegelungsmechanismus beweglich gelagert ist und welche mit der Hüllenöffnung fluchtet, wobei die Lageröffnung und die Hüllenöffnung jedoch unterschiedliche Durchmesser aufweisen können. Die Hülle kann zumindest im Wesentlichen wasserundurchlässig abgedichtet an dem Lagerungsabschnitt gehalten sein, wobei zumindest ein Dichtungselement vorgesehen ist, welches zwischen dem Antriebsübertragungsabschnitt und einer umfänglichen Begrenzung der Lageröffnung angeordnet ist, wobei die Lageröffnung durch den Antriebsübertragungsabschnitt und das Dichtungselement verschlossen und zumindest im Wesentlichen wasserundurchlässig abgedichtet ist. Das Dichtungselement kann beispielsweise als Dichtungsring ausgebildet sein. Dabei kann der genannte Lagerungsabschnitt des Schlosskörpers innerhalb oder außerhalb der Hülle angeordnet sein und den Antriebsübertragungsabschnitt insbesondere radial bezüglich der Richtung abstützen, in welcher der Antriebsübertragungsabschnitt durch die Hüllenöffnung und die Lageröffnung hindurchtritt. Ferner kann der Schlosskörper ein Gehäuse aufweisen, welches den Lagerungsabschnitt umfasst oder mit welchem der Lagerungsabschnitt fest verbunden ist. Insbesondere kann der Lagerungsabschnitt von einem Verbindungsabschnitt eines innerhalb der Hülle angeordneten Trägers für den Elektromotor und/oder von einem außerhalb der Hülle angeordneten Gegenverbindungsabschnitt gebildet sein.

Indem die Hülle mit dem Lagerungsabschnitt im Wesentlichen wasserundurchlässig abgedichtet verbunden bzw. an dem Lagerungsabschnitt gehalten ist, kann ein Durchtritt von Wasser an dieser Verbindung zuverlässig verhindert werden. Dazu kann die Hülle beispielsweise wasserfest mit dem Lagerungsabschnitt verklebt oder mittels eines oder mehrerer Fixierelemente mit dem Lagerungsabschnitt verbunden oder an den Lagerungsabschnitt angepresst sein. Indem die Lageröffnung den Antriebsübertragungsabschnitt hält und durch diesen sowie das Dichtungselement verschlossen und abgedichtet ist, kann erreicht werden, dass das Innere der Hülle trotz der vorhandenen Hüllenöffnung zumindest im Wesentlichen wasserundurchlässig abgedichtet ist. Eine von dem Elektromotor generierte Antriebsleistung kann somit auf einen außerhalb der Hülle liegenden Abschnitt des Riegels übertragen werden, ohne dass die innerhalb der Hülle liegenden Komponenten des Verriegelungsmechanismus der Gefahr von Verschmutzungen oder Beschädigungen durch eintretende Flüssigkeiten ausgesetzt sind. Weitere Ausführungsformen hierzu werden nachstehend noch genauer erläutert.

Bei einigen Ausführungsformen kann der Schlosskörper einen Träger umfassen, welcher zumindest einen Teil des Verriegelungsmechanismus trägt und welcher von der Hülle umgeben ist. Ein solcher Träger ermöglicht es, zumindest Teile des Verriegelungsmechanismus auf diesem anzuordnen und mit diesem fest zu verbinden, so dass diese Teile in einer definierten Position rüttelfest in dem Schlosskörper und innerhalb der Hülle gehalten sind.

Der Träger kann den Elektromotor tragen und den Antriebsübertragungsabschnitt beweglich lagern. Insbesondere kann dadurch die Position des Elektromotors klar festgelegt und sichergestellt werden, dass dieser während eines langfristigen Gebrauchs des tragbaren Bügelschlosses und auch während eines Transports dessen stets zuverlässig und stabil in einer korrekten Position innerhalb der Hülle verbleibt. Der Antriebsübertragungsabschnitt kann ferner insbesondere in radialer Richtung bezogen auf dessen Durchtrittsrichtung durch die Hüllenöffnung an dem Träger abgestützt sein, sodass beispielsweise während eines Aufbruchsversuchs aus radialer Richtung auf den Antriebsübertragungsabschnitt gebrachte Kräfte von dem Träger aufgenommen werden können, ohne direkt auf die innerhalb der Hülle angeordneten Komponenten und insbesondere den Elektromotor zu wirken. Ferner kann der Träger so eine sichere Führung des Antriebsübertragungsabschnitts während einer Bewegung des Riegels bilden.

Die Hülle kann einen Einklemmabschnitt aufweisen, der die Hüllenöffnung umfänglich umgibt, wobei der Träger einen Verbindungsabschnitt aufweisen kann, der an einer Innenseite des Einklemmabschnitts der Hülle anliegt und eine Verbindungsöffnung aufweist. Dabei kann Schlosskörper einen Gegenverbindungsabschnitt aufweisen, der an einer Außenseite des Einklemmabschnitts der Hülle anliegt und eine Gegenverbindungsöffnung aufweist, wobei der Einklemmabschnitt der Hülle zwischen dem Verbindungsabschnitt des Trägers und dem Gegenverbindungsabschnitt des Schlosskörpers angeordnet ist und der Antriebsübertragungsabschnitt des Verriegelungsmechanismus durch die Verbindungsöffnung des Trägers, die Hüllenöffnung und die Gegenverbindungsöffnung des Schlosskörpers hindurchragt. Die Verbindungsöffnung des Trägers, die Hüllenöffnung und die Gegenverbindungsöffnung des Schlosskörpers können zu diesem Zweck miteinander fluchten, jedoch unterschiedliche Durchmesser aufweisen. Sowohl der Träger und dessen Verbindungsabschnitt als auch der Gegenverbindungsabschnitt können aus Metall gefertigt sein und den Verriegelungsmechanismus vor einem externen Zugriff schützen.

Der Verbindungsabschnitt des Trägers kann sich insbesondere senkrecht oder parallel versetzt zu einem Trageabschnitt des Trägers erstrecken, auf welchem zumindest ein Teil der Komponenten des Verriegelungsmechanismus und insbesondere der Elektromotor angeordnet sind. Insbesondere kann der Träger dabei ein Innengehäuse des Bügelschlosses bilden, welches von der Hülle umgeben ist und die auf dem Träger angeordneten Komponenten vor einer Beschädigung durch externe Kraftentfaltung schützt.

Bei derartigen Ausführungsformen kann der Verbindungsabschnitt des Trägers mit dem Gegenverbindungsabschnitt derart verbunden sein, dass der Einklemmabschnitt der Hülle zwischen dem Verbindungsabschnitt des Trägers und dem Gegenverbindungsabschnitt des Schlosskörpers eingeklemmt ist und dadurch insbesondere komprimiert wird. Der Einklemmabschnitt der Hülle schließt somit den zwischen dem Verbindungsabschnitt und dem Gegenverbindungsabschnitt entstehenden Spalt und dichtet diesen ab, um ein Eindringen von Wasser in das Innere der Hülle an dieser Stelle besonders zuverlässig zu verhindern.

Der Einklemmabschnitt der Hülle kann somit insbesondere in einem Einklemmspalt angeordnet sein, der zwischen dem Verbindungsabschnitt des Trägers und dem Gegenverbindungsabschnitt des Schlosskörpers gebildet ist, wobei der Gegenverbindungsabschnitt des Schlosskörpers und der Verbindungsabschnitt des Trägers derart kraftschlüssig aneinander fixiert sind, dass der Einklemmabschnitt der Hülle in dem Einklemmspalt eingeklemmt ist und der Einklemmspalt durch den Einklemmabschnitt der Hülle zumindest im Wesentlichen wasserundurchlässig abgedichtet ist.

Der Einklemmabschnitt der Hülle kann dazu beispielsweise über eine Dichtkante gepresst werden, die an dem Verbindungsabschnitt des Trägers oder an dem Gegenverbindungsabschnitt des Schlosskörpers ausgebildet sein kann.

Der Schlosskörper kann, wie bereits erwähnt, zumindest ein Dichtungselement aufweisen, welches zwischen dem Antriebsübertragungsabschnitt des Verriegelungsmechanismus und einer umfänglichen Begrenzung der Verbindungsöffnung des Verbindungsabschnitts des Trägers und/oder einer umfänglichen Begrenzung der Gegenverbindungsöffnung des Gegenverbindungsabschnitts des Schlosskörpers angeordnet ist, wobei die Verbindungsöffnung und/oder die Gegenverbindungsöffnung durch den Antriebsübertragungsabschnitt und das Dichtungselement verschlossen und zumindest im Wesentlichen wasserundurchlässig abgedichtet ist/sind.

Wiederum können die mit der Hüllenöffnung fluchtende Verbindungsöffnung sowie die damit fluchtende Gegenverbindungsöffnung dazu vorgesehen sein, die von dem Elektromotor innerhalb der Hülle generierte Antriebsleistung auf einen Abschnitt des Riegels übertragen zu können, welcher zumindest in der Verriegelungsstellung außerhalb der Hülle angeordnet ist und zur Verriegelung des in den Schlosskörper eingeführten Verriegelungsabschnitts des Bügels dient. Der zwischen dem Verbindungsabschnitt des Trägers und dem Gegenverbindungsabschnitt des Schlosskörpers entstehende Spalt kann durch den Einklemmabschnitt der Hülle wasserundurchlässig abgedichtet werden. Indem nun zumindest die Verbindungsöffnung oder die Gegenverbindungsöffnung durch den Antriebsübertragungsabschnitt sowie das Dichtungselement verschlossen und zumindest im Wesentlichen wasserundurchlässig abgedichtet sein können, kann ein Eintritt von Flüssigkeit in das Innere der Hülle durch diese Öffnungen verhindert werden. Grundsätzlich kann es dabei ausreichend sein, lediglich die Verbindungsöffnung oder die Gegenverbindungsöffnung durch den Antriebsübertragungsabschnitt und ein Dichtungselement abzudichten, während es auch vorgesehen sein kann, an beiden Öffnungen Dichtungselemente anzuordnen und beide Öffnungen wasserundurchlässig abzudichten.

Das Dichtungselement kann an eine Bewegung des Antriebsübertragungsabschnitts während einer Bewegung des Riegels von der Verriegelungsstellung in die Freigabestellung angepasst sein, um die betreffende Öffnung zuverlässig sowohl in beiden Riegelstellungen als auch während der Bewegung des Riegels abdichten zu können. Dabei kommen insbesondere Anpassungen des Dichtungselementes an Rotationsbewegungen oder Translationsbewegungen in Betracht, wozu das Dichtungselement beispielsweise als Dichtungsring (auch als O-Ring bezeichnet) ausgebildet sein kann.

Bei einigen Ausführungsformen kann der Gegenverbindungsabschnitt des Schlosskörpers mittels eines Fixierelements an dem Verbindungsabschnitt des Trägers fixiert sein. Beispielsweise können der Gegenverbindungsabschnitt und der Verbindungsabschnitt des Trägers miteinander verschraubt sein und der Einklemmabschnitt der Hülle kann durch diese Schraubverbindung in den zwischen dem Gegenverbindungsabschnitt und dem Verbindungsabschnitt entstehenden Einklemmspalt geklemmt sein.

Der Schlosskörper kann ein Gehäuse umfassen, welches die Hülle umgibt, wobei der Träger und der Gegenverbindungsabschnitt durch das Fixierelement in oder an dem Gehäuse fixiert sein können. Das Fixierelement ermöglicht es somit zunächst, den Gegenverbindungsabschnitt mit dem Verbindungsabschnitt des Trägers zu verbinden. Ferner kann dasselbe Fixierelement auch dazu genutzt werden, den Gegenverbindungsabschnitt und den Träger fest mit dem Gehäuse zu verbinden, so dass der Träger und der Gegenverbindungsabschnitt in dem Gehäuse gehalten und in vorgegebener Weise angeordnet sind. Auch die auf dem Träger angeordneten Teile des Verriegelungsmechanismus können somit in vorgegebener Weise innerhalb des Schlosskörpers fixiert positioniert werden. Ferner kann auch die Hülle, die beispielsweise verformbar ausgebildet sein kann, durch das Fixierelement und das Einklemmen der Hülle zwischen dem Verbindungsabschnitt des Trägers und dem Gegenverbindungsabschnitt des Schlosskörpers gehäusefest angeordnet werden.

Alternativ zu einer solchen Verbindung des Gegenverbindungsabschnitts mit einem Gehäuse des Schlosskörpers durch das Fixierelement kann es insbesondere auch vorgesehen sein, den Gegenverbindungsabschnitt als einen integralen Abschnitt des Gehäuses und einteilig mit diesem auszubilden.

Was die Ausgestaltung des Schlosskörpers außerhalb der wasserdichten Hülle betrifft, kann vorgesehen sein, dass der Gegenverbindungsabschnitt des Schlosskörpers den eingeführten Verriegelungsabschnitt des Bügels in Bezug auf seine Längsachse umfänglich umgibt. Hierdurch kann der in den Schlosskörper eingeführte Verriegelungsabschnitt vor einem externen Zugriff geschützt werden und Bewegungen des Verriegelungsabschnittes innerhalb des Schlosskörpers können begrenzt werden. Insbesondere kann dadurch Manipulationsversuchen entgegengewirkt werden, die darauf abzielen, den innerhalb des Schlosskörpers verriegelten Verriegelungsabschnitt des Bügels von dem Riegel wegzubewegen und außer Eingriff mit dem Riegel zu bringen, um den Verriegelungsabschnitt dadurch aus dem Schlosskörper entnehmen zu können.

Der Schlosskörper kann einen Einführkanal aufweisen, in welchen der Verriegelungsabschnitt des Bügels einführbar ist, wobei der Riegel in der Verriegelungsstellung in den Einführkanal des Schlosskörpers hineinragt. Dabei kann der Riegel in der Verriegelungsstellung in einen dafür vorgesehenen Abschnitt des eingeführten Verriegelungsabschnitts eingreifen und diesen dadurch gegen ein Lösen von dem Schlosskörper sichern. Grundsätzlich kann der Riegel zur Überführung von der Verriegelungsstellung in die Freigabestellung eine Rotations- oder eine Translationsbewegung ausführen, so dass es auch möglich ist, dass der Riegel auch in der Freigabestellung in den Einführkanal hineinragt und sich die Verriegelungsstellung von der Freigabestellung lediglich durch die Drehstellung des Riegels unterscheidet.

Der Riegel kann durch eine Drehung, insbesondere durch eine Drehung um 90° (90 Winkelgrad), aus der Verriegelungsstellung in die Freigabestellung bewegbar sein. Insbesondere kann der Riegel während einer solchen Überführung aus der Verriegelungsstellung in die Freigabestellung sowie gegebenenfalls umgekehrt ausschließlich eine Rotationsbewegung ohne translatorische Bewegungskomponente ausführen. Alternativ dazu kann jedoch auch vorgesehen sein, dass der Riegel während einer Überführung von der Freigabestellung in die Verriegelungsstellung sowie umgekehrt eine translatorische (d.h. lineare) und insbesondere eine rein translatorische Bewegung ohne rotative Bewegungskomponente ausführt, wobei eine von dem Elektromotor generierte Rotation über den Antriebsübertragungsabschnitt des Verriegelungsmechanismus, der beispielsweise als schraubenförmige Rampe ausgebildet sein kann, in eine Translationsbewegung des Riegels übersetzt werden kann.

Bei einigen Ausführungsformen kann der Riegel einen Eingriffsabschnitt aufweisen, der in einer Ebene senkrecht zu der Bewegungsachse des Riegels eine Längserstreckung mit einer wirksamen Länge und einer wirksamen Breite aufweist, wobei der Verriegelungsabschnitt einen länglichen Passierkanal aufweist, dessen (lichte) Breite größer als die wirksame Breite, jedoch geringer als die wirksame Länge des Eingriffsabschnitts des Riegels ist. Dabei kann der Passierkanal an einem ersten Ende, welches einem freien Ende des Bügels entsprechen kann, offen sein. Der Passierkanal kann an einem zweiten Ende in eine Riegelaufnahme des Verriegelungsabschnitts münden, deren lichte Weite in einer Richtung senkrecht zu der Längsrichtung des Passierkanals größer ist als die (lichte) Breite des Passierkanals und als die wirksame Länge des Eingriffsabschnitts des Riegels. In der Freigabestellung des Riegels ist der längliche Eingriffsabschnitt des Riegels derart längs zu dem Passierkanal orientiert, dass während eines Einführens des Verriegelungsabschnitts in den Schlosskörper der Eingriffsabschnitt zwar in den Passierkanal des Verriegelungsabschnitts eingreift, jedoch eine Einführbewegung des Verriegelungsabschnitts erlaubt (wobei der den Eingriffsabschnitt des Riegels aufnehmende Passierkanal des Verriegelungsabschnitts sich entlang des Eingriffsabschnitts des Riegels bewegt). In der Verriegelungsstellung des Riegels ist der längliche Eingriffsabschnitt des Riegels hingegen bei solchen Ausführungsformen quer zu dem Passierkanal orientiert. Hierdurch ist der Eingriffsabschnitt des Riegels - nachdem der Verriegelungsabschnitt in den Schlosskörper eingeführt ist und während der Eingriffsabschnitt in die Riegelaufnahme des Verriegelungsabschnitts eingreift - gegen ein Entweichen in den (schmaleren) Passierkanal blockiert, so dass der Verriegelungsabschnitt nicht wieder aus dem Schlosskörper entnommen werden kann und der Bügel an dem Schlosskörper verriegelt ist.

Es kann vorgesehen sein, dass der Verriegelungsmechanismus einen innerhalb der wasserdichten Hülle angeordneten Sensor aufweist, der dazu ausgebildet ist, ein Einführen des Verriegelungsabschnitts des Bügels in den Schlosskörper zu erfassen (Geschlossenstellung des Bügels) und ein entsprechendes Detektionssignal zu erzeugen. Der Schlosskörper kann ein bewegliches Betätigungselement zum Betätigen des Sensors aufweisen, welches durch den in den Schlosskörper eingeführten Verriegelungsabschnitt des Bügels in Wirkkontakt mit dem Sensor bringbar ist, wobei das Betätigungselement außerhalb der Hülle angeordnet ist.

Insbesondere kann der Sensor dazu ausgebildet sein, zu erfassen, wenn sich der Verriegelungsabschnitt des Bügels in einer Position innerhalb des Schlosskörpers befindet, in welcher dieser an dem Schlosskörper verriegelt werden kann. Diese Information kann beispielsweise dazu genutzt werden, ein Steuersignal für den Elektromotor des elektromechanischen Verriegelungsmechanismus zu erzeugen, um den Riegel zu einer Bewegung in die Verriegelungsstellung anzutreiben. Indem der Sensor von der Hülle wasserdicht umgeben ist, kann auch der Sensor vor äußeren Einflüssen und insbesondere vor einer Beschädigung durch Wasser geschützt werden. Durch die Möglichkeit einer Betätigung des Sensors über das Betätigungselement durch die wasserdichte Hülle hindurch kann erreicht werden, dass auch die Betätigung des Sensors ohne die Gefahr eines Eintritts von Flüssigkeit oder einer Verschmutzung erfolgt. Durch die Verwendung eines Betätigungselements kann auch eine definierte Beaufschlagung des Sensors erreicht werden, ohne die Gefahr einer mechanischen Beschädigung des Sensors durch einen direkten Kontakt mit dem Verriegelungsabschnitt des Bügels.

Bei einigen Ausführungsformen kann das Betätigungselement dazu ausgebildet sein, durch den in den Schlosskörper eingeführten Verriegelungsabschnitt des Bügels zu einer Betätigungsbewegung angetrieben zu werden und den Sensor durch die Hülle hindurch mechanisch zu kontaktieren, um die Erzeugung des Detektionssignals zu bewirken. Beispielsweise kann das Betätigungselement dazu als eine Wippe ausgebildet sein, die in einem Endabschnitt der Bahn, welche der Verriegelungsabschnitt während eines Einführens in den Schlosskörper beschreibt, angeordnet ist und die durch einen Kontakt mit dem Verriegelungsabschnitt des Bügels gekippt werden kann, um den Sensor zu betätigen. Insbesondere kann eine Betätigung des Sensors dabei erst erfolgen, wenn der Verriegelungsabschnitt vollständig in den Schlosskörper eingeführt und in derjenigen Position angeordnet ist, in welcher die Verriegelung erfolgen kann. Um das Betätigungselement nach bzw. bei einem Entnehmen des Verriegelungsabschnittes außer Kontakt mit dem Sensor zu bringen, kann das Betätigungselement beispielsweise entgegen der Einführrichtung des Verriegelungsabschnittes federvorgespannt sein.

Ferner kann den Sensor, der insbesondere als mechanischer Kontaktschalter ausgebildet sein kann, von einem verformbaren Abschnitt der Hülle überdeckt sein, so dass das Betätigungselement den Kontaktschalter durch ein Verformen der Hülle mechanisch kontaktieren kann. Alternativ zu einer mechanischen Betätigung des Sensors kann es auch vorgesehen sein, den Sensor derart auszubilden, dass durch das Betätigungselement ein berührungsloser Wirkkontakt herstellbar ist, wenn dieses durch den eingeführten Verriegelungsabschnitt in die Nähe des Sensors gebracht ist.

Der Sensor kann mit einer Steuereinrichtung verbunden sein, welche dazu ausgebildet ist, den Elektromotor in Ansprechen auf das erzeugte Detektionssignal zu einem Bewegen des Riegels in die Verriegelungsstellung anzusteuern. Insbesondere kann die Steuereinrichtung den Elektromotor automatisch zu einem Bewegen des Riegels in die Verriegelungsstellung ansteuern, so dass ein Nutzer lediglich den Verriegelungsabschnitt des Bügels vollständig in den Schlosskörper einführen muss, woraufhin dieser automatisch verriegelt wird, ohne das weitere Maßnahmen von Seiten des Nutzers erforderlich sind.

Was die weitere Ausgestaltung des tragbaren Bügelschlosses betrifft, so kann der elektromechanische Verriegelungsmechanismus ferner eine elektrische Energiequelle umfassen, die innerhalb der wasserdichten Hülle angeordnet ist, wobei die Hülle eine wasserdichte Ladebuchse zum Aufladen der elektrischen Energiequelle aufweisen kann. Somit kann auch die elektrische Energiequelle innerhalb der Hülle angeordnet werden und vor externen Einflüssen geschützt werden, ohne dass die zum Laden der Energiequelle notwendige Öffnung in der Hülle einen Eintritt von Wasser ermöglicht.

Es kann ferner vorgesehen sein, dass der Schlosskörper eine Alarmeinrichtung umfasst, die innerhalb der wasserdichten Hülle angeordnet ist und die einen Lautsprecher zur Ausgabe eines akustischen Alarmsignals aufweist, und/oder dass der Schlosskörper ein Funkmodul umfasst, das innerhalb der wasserdichten Hülle angeordnet ist und das zum drahtlosen Empfangen von Steuerbefehlen für den Elektromotor ausgebildet ist.

Insbesondere können eine solche Alarmeinrichtung bzw. ein solches Funkmodul zumindest teilweise innerhalb der Hülle angeordnet sein und von der Hülle wasserdicht umgeben sein, um auch diese elektrischen Komponenten vor einer Beschädigung durch Flüssigkeiten oder Verschmutzungen zu schützen. Ferner kann der Lautsprecher einer solchen Alarmeinrichtung eine wasserdichte Membran aufweisen, um eine in der Hülle ausgebildete Öffnung zum Austritt des von dem Lautsprecher erzeugten akustischen Alarmsignals abzudichten.

Ein Funkmodul kann insbesondere vorgesehen sein, um einem Nutzer die drahtlose Steuerung des Verriegelungsmechanismus und entsprechend die wahlweise Einstellung des oder der Riegel zur Verriegelung des eingeführten Verriegelungsabschnitts oder der eingeführten Verriegelungsabschnitte des Bügels zu ermöglichen. Ferner können mittels des Funkmoduls auch Informationen an einen Nutzer übermittelt werden, um diesem beispielsweise mitzuteilen, ob ein eingeführter Verriegelungsabschnitt des Bügels sicher und korrekt an dem Schlosskörper verriegelt wurde.

Die Hülle kann bei einigen Ausführungsformen als einzige Öffnungen allenfalls eine Ladebuchse zum Aufladen einer innerhalb der Hülle angeordneten elektrischen Energiequelle, eine Schallaustrittsöffnung einer Alarmeinrichtung, eine Antennendurchtrittsöffnung eines Funkmoduls, eine oder mehrere Fixieröffnungen, die von einem jeweiligen Fixierelement der erläuterten Art durchdrungen ist/sind, sowie die genannte Hüllenöffnung für den Antriebsübertragungsabschnitt umfassen. Diese Öffnungen der Hülle können durch eigene Dichtelemente oder auf andere Weise zumindest im Wesentlichen wasserdicht abgedichtet sein, insbesondere durch kraftschlüssiges Umschließen des jeweiligen Elements mittels der elastisch ausgebildeten Umrandung der jeweiligen Öffnung. Die Anzahl der Öffnungen der Hülle kann somit minimiert werden, wobei durch die jeweilige Abdichtung der vorgesehenen Öffnungen einem Eintritt von Wasser bzw. von Verschmutzungen in das Innere der Hülle entgegengewirkt werden kann.

Die Erfindung wird im Folgenden rein beispielhaft anhand eines Ausführungsbeispiels unter Bezugnahme auf die Zeichnungen beschrieben. Es zeigen:
- Fig. 1: eine perspektivische Darstellung eines als Gelenkschloss ausgebildeten tragbaren Bügelschlosses mit einem Schlosskörper und einem als Gelenkstabbügel ausgebildeten Bügel,
- Fig. 2: eine Querschnittsdarstellung des Gelenkschlosses,
- Fig. 3: eine vergrößerte Querschnittsdarstellung des Schlosskörpers des Gelenkschlosses,
- Fig. 4: eine perspektivische Darstellung des Gelenkschlosses bei entnommener Außenhülle,
- Fig. 5: eine perspektivische Darstellung eines mit der wasserdichten Hülle verbundenen Gegenverbindungsabschnitts bei eingeführtem Schließstab, wobei die weiteren Gelenkstäbe des Gelenkstabbügels entfernt sind,
- Fig. 6: eine perspektivische Ansicht der Hülle mit verbundenem Gegenverbindungsabschnitt,
- Fig. 7A und 7B: eine perspektivische Vorderansicht und eine perspektivische Rückansicht der Hülle,
- Fig. 8A, 8B und 8C: perspektivische Darstellungen eines einen Teil des Verriegelungsmechanismus tragenden Trägers mit einem Verbindungsabschnitt bei entfernter Hülle, und zwar mit Riegel (Fig. 8A und 8B) bzw. ohne Riegel (Fig. 8C),
- Fig. 9: eine perspektivische Darstellung des Riegels mit zwei als Dichtungsringe ausgebildeten Dichtungselementen zur Abdichtung der Verbindungsöffnung des Trägers,
- Fig. 10: eine perspektivische Vorderansicht der Hülle bei in diese eingesetztem Träger,
- Fig. 11A und 11B: eine perspektivische Darstellung sowie eine Seitenansicht des Gegenverbindungsabschnitts, und
- Fig. 12: eine perspektivische Darstellung des Schließstabs des Gelenkstabbügels.

Fig. 1 zeigt eine perspektivische Darstellung eines tragbaren Bügelschlosses, welches als Gelenkschloss 11 ausgebildet ist und einen Schlosskörper 13 sowie einen damit verbundenen Gelenkstabbügel 17 aufweist. Der Gelenkstabbügel 17 umfasst mehrere schwenkbar miteinander verbundene Gelenkstäbe 20 aus Metall, die an ihren Enden durch Niete 81 mit den jeweiligen benachbarten Gelenkstäben 20 verbunden sind. Ein erstes Ende 79 des Gelenkstabbügels 17 ist dabei dauerhaft an dem Schlosskörper 13 befestigt, während ein zweites Ende des Gelenkstabbügels 17 von einem Verriegelungsabschnitt 21 eines sogenannten Schließstabs gebildet ist, welcher in der gezeigten Darstellung in einen Einführkanal 57 des Schlosskörpers 13 eingeführt ist und wahlweise an dem Schlosskörper 13 verriegelt oder von diesem gelöst werden kann.

Um das Gelenkschloss 11 komfortabel handhaben zu können, weist dieses eine Außenhülle 83 auf, die den Schlosskörper 13 umschließt. Diese Außenhülle 83 kann insbesondere aus einem Kunststoff gefertigt sein, um ein angenehmes Greifen und Halten des Gelenkschlosses 11 während der Bedienung zu ermöglichen. Gleichermaßen weisen auch die Gelenkstäbe 20 sowie der Verriegelungsabschnitt 21 jeweilige Ummantelungen 18 aus Kunststoff auf. Neben einer verbesserten und angenehmeren Handhabung, insbesondere bei einem Verschwenken der Gelenkstäbe 20 gegeneinander zum Bilden einer Schlaufe und Sichern eines Gegenstandes, kann durch diese Ummantelungen 18 auch einer Geräuschbildung durch ein Aneinanderschlagen der Gelenkstäbe 20 bzw. des Verriegelungsabschnitts 21 entgegengewirkt werden.

In der gezeigten Darstellung ist der Gelenkstabbügel 17 in eine sogenannte Zollstockkonfiguration gebracht, in welcher die Längsachsen A der flach ausgebildeten Gelenkstäbe 20 und des Verriegelungsabschnitts 21 (Schließstab) parallel zueinander ausgerichtet sind. Insbesondere kann das Gelenkschloss 11 in dieser Konfiguration während eines Transports komfortabel und kompakt verstaut werden.

Die hier gezeigte Ausführungsform eines tragbaren Bügelschlosses als Gelenkschloss 11 dient lediglich der Veranschaulichung, während auch andere Ausbildungen vorgesehen sein können. Beispielsweise kann das Bügelschloss auch als U-Bügelschloss mit einem starren und im Wesentlichen U-förmigen Bügel oder als Seilbügelschloss mit einem Drahtseilbügel oder als Kettenschloss mit einem Kettenbügel ausgebildet sein.

Fig. 2 zeigt einen Querschnitt durch das in Fig. 1 perspektivisch dargestellte Gelenkschloss 11. In Fig. 3 ist diese Querschnittsdarstellung vergrößert in dem Bereich des Schlosskörpers 13 gezeigt. Wie daraus ersichtlich wird, weist das Gelenkschloss 11 einen mittig im Inneren des Schlosskörpers 13 angeordneten elektromechanischen Verriegelungsmechanismus 15 auf. Dieser Verriegelungsmechanismus 15 umfasst einen Elektromotor 23, der dazu ausgebildet ist, einen Riegel 19 über einen Antriebsübertragungsabschnitt 25 wahlweise durch eine Drehung um die Drehachse D in eine Freigabestellung oder in eine Verriegelungsstellung zu bewegen. Während es die Freigabestellung des Riegels 19 ermöglicht, den Verriegelungsabschnitt 21 axial in Bezug auf seine Längsachse A in den Einführkanal 57 des Schlosskörpers 13 einzuführen, kann der vollständig in den Schlosskörper 13 eingeführte Verriegelungsabschnitt 21 durch ein Überführen des Riegels 19 in die Verriegelungsstellung sicher an dem Schlosskörper 13 verriegelt werden.

Um den Elektromotor 23 zuverlässig im Inneren des Schlosskörpers 13 zu positionieren, ist dieser auf einem Trageabschnitt 44 eines Trägers 39 angeordnet. Ferner weist der Träger 39 einen sich senkrecht zu dem Trageabschnitt 44 erstreckenden Verbindungsabschnitt 43 mit einer Verbindungsöffnung 33 auf, innerhalb deren umfänglicher Begrenzung 37 der Antriebsübertragungsabschnitt 25 des Riegels 19 gelagert ist.

Wie beispielsweise aus den Fig. 8A bis 8C hervorgeht, umgibt der Träger 39 den Verriegelungsmechanismus 15 und ist entsprechend als ein Innengehäuse des Gelenkschlosses 11 ausgebildet. Dabei ist das durch den Träger 39 gebildete Innengehäuse jedoch nicht vollumfänglich geschlossen, sondern käfigartig ausgebildet und weist neben der Verbindungsöffnung 33 weitere Öffnungen auf, welche beispielsweise während einer Montage des Gelenkschlosses 11 das Einsetzen des Verriegelungsmechanismus erleichtern können.

Um die elektrischen Bauteile des elektromechanischen Verriegelungsmechanismus 15 und insbesondere den Elektromotor 23 vor Beschädigungen durch in das Innere des Schlosskörpers 13 gelangende Flüssigkeit oder durch Verschmutzungen zu schützen, ist der Träger 39 von einer wasserdichten Hülle 27 umgeben, welche insbesondere elastisch verformbar und beispielsweise aus einem Kunststoff wie Silikon ausgebildet sein kann (vgl. neben Fig. 2 und 3 auch Fig. 5, 6, 7A, 7B und 10). Neben dem von dem Trageabschnitt 44 des Trägers 39 getragenen Elektromotor 23 ist ferner eine elektrische Energiequelle 71 innerhalb der Hülle 27 angeordnet, welche die zur Versorgung des elektromechanischen Verriegelungsmechanismus notwendige Energie bereitstellt. Um ein Laden dieser beispielsweise als Akkumulator ausgebildeten Energiequelle 71 zu ermöglichen, weist die Hülle 27 eine wasserdichte Ladebuchse 73 auf, sodass ein Eintritt von Flüssigkeit in das Innere der Hülle 27 durch diese zur dauerhaften Bereitstellung von elektrischer Energie notwendige Öffnung zuverlässig verhindert werden kann.

Die Hülle 27 umgibt ferner einen Lautsprecher 75, welcher Teil einer weiter nicht gezeigten Alarmeinrichtung ist und mittels dessen bei einem Erfassen eines Aufbruchsversuchs ein akustisches Signal durch eine Schallaustrittsöffnung 76 gesandt werden kann, um einen Nutzer oder sonstige sich in der Umgebung befindende Personen auf den Aufbruchsversuch aufmerksam zu machen. Um das Innere der Hülle 27 gegen möglicherweise durch die Schallaustrittsöffnung 76 eintretende Flüssigkeiten wie Regenwasser oder gegen Verschmutzungen zu schützen, kann der Lautsprecher 75 eine wasserdichte Membran aufweisen, sodass auch die Schallaustrittsöffnung 76 wasserundurchlässig abgedichtet sein kann.

Ferner ist innerhalb der Hülle 27 ein Funkmodul 77 angeordnet, welches insbesondere zu einem drahtlosen Empfangen von Steuerbefehlen für den Elektromotor 23 ausgebildet sein kann. Dazu kann ein Nutzer beispielsweise über eine Mobilfunkverbindung, über eine WiFi-/WLAN-Verbindung oder über eine Bluetooth-Verbindung einen Befehl an das Funkmodul 77 übermitteln, woraufhin der Elektromotor 23 in Ansprechen auf diesen Befehl den Riegel 19 durch eine Drehung um dessen Drehachse D in die gewünschte Stellung bewegen kann.

Ferner kann das Funkmodul 77 dazu ausgebildet sein, Informationen an einen Nutzer über das Gelenkschloss 11 zu übermitteln und diesem beispielsweise mitzuteilen, wenn der Verriegelungsabschnitt 21 sicher an dem Schlosskörper 13 verriegelt ist. Darüber hinaus kann es vorgesehen sein, einen von einer Alarmeinrichtung erzeugten Alarm nicht nur akustisch über den Lautsprecher 75, sondern auch über das Funkmodul 77 auszusenden. Dadurch kann auch ein sich nicht in der Umgebung des Gelenkschlosses 11 befindender Nutzer über solche Versuche informiert werden und die notwendigen Maßnahmen zum Bewahren des durch das Gelenkschloss 11 gesicherten Gegenstandes einleiten oder durchführen.

An dem Träger 39 ist ein Sensor 67 angeordnet, welcher ebenfalls von der Hülle umgeben ist (vgl. auch Fig. 8A und 8B). Dieser Sensor 67 ist an einem Abschnitt des Trägers 39 angeordnet, der in Bezug auf das Ende des Einführkanals 57 des Schlosskörpers 13 seitlich versetzt ist. Der Sensor 67 ist dazu ausgebildet, ein Einführen des Verriegelungsabschnitts 21 des Gelenkstabbügels 17 in den Einführkanal 57 zu erfassen. Um den Sensor 67 zu betätigen, ist innerhalb des letzten Teils der Bahn, welche der Verriegelungsabschnitt 21 des Gelenkstabbügels 17 während eines Einführens beschreibt, ein Betätigungselement 69 angeordnet, das als Wippe ausgebildet ist. Dieses Betätigungselement 69 kann durch den eingeführten Verriegelungsabschnitt 21 zu einer Betätigungsbewegung in Form eines Kippens angetrieben werden, um den Sensor 67 in der Endposition des Verriegelungsabschnitts 21, in welcher dieser durch den Riegel 19 an dem Schlosskörper 13 verriegelt werden kann, mechanisch zu kontaktieren.

Um diesen mechanischen Kontakt zu ermöglichen, ist der Sensor 67 von einem verformbaren Abschnitt 28 der Hülle 27 umgeben, welcher sich bei einem Kontakt durch das Betätigungselement 69 elastisch verformt und eine von dem Sensor 67 detektierbare Kraft auf diesen ausübt (vgl. auch Fig. 5 und 7A). Bei einem Erfassen des eingeführten Verriegelungsabschnitts 21 kann der Sensor 67 beispielsweise ein entsprechendes Detektionssignal an eine nicht gezeigte Steuereinrichtung senden, welche daraufhin, insbesondere automatisch, den Verriegelungsmechanismus 15 bzw. den Elektromotor 23 zu einem Bewegen des Riegels 19 in die Verriegelungsstellung ansteuern kann. Ein Nutzer muss somit lediglich den Verriegelungsabschnitt 21 vollständig in den Einführkanal 57 des Schlosskörpers 13 einführen, woraufhin dieser automatisch an dem Schlosskörper 13 verriegelt wird, ohne dass weitere Maßnahmen des Nutzer erforderlich sind. Indem der Sensor 67 innerhalb der Hülle 27 angeordnet ist, ist auch der Sensor 67 vor Wasser oder Verschmutzungen geschützt.

Durch das Vorsehen einer wasserdichten Ladebuchse 73 sowie eines Lautsprechers 75 mit einer die Schallaustrittsöffnung 76 abdichtenden wasserundurchlässigen Membran kann der Gefahr eines Eintritts von Flüssigkeit oder Verschmutzungen durch eine dieser Öffnungen begegnet werden. Da es jedoch notwendig ist, den in den Schlosskörper 13 eingeführten Verriegelungsabschnitt 21 des Gelenkstabbügels 17 außerhalb der Hülle 27 zu verriegeln, weist die Hülle 27 darüber hinaus eine mit der Verbindungsöffnung 33 des Verbindungsabschnitts 43 des Trägers 39 fluchtende Hüllenöffnung 29 auf. Dies ermöglicht ein Hineinragen des von dem Elektromotor 23 angetriebenen Riegels 19 in den Einführkanal 57 des Schlosskörpers 13, um dort in Eingriff mit dem eingeführten Verriegelungsabschnitt 21 des Gelenkstabbügels 17 gelangen und diesen verriegeln zu können.

Um auch die Hüllenöffnung 29 abzudichten, weist die Hülle 27 einen die Hüllenöffnung 29 umfänglich umgebenden Einklemmabschnitt 41 auf, welcher an einer Außenseite des Verbindungsabschnitts 43 des Trägers 39 anliegt (vgl. auch Fig. 7A, 8A, 8C und 10). Um diesen Einklemmabschnitt 41 wasserundurchlässig mit dem Träger 39 zu verbinden, ist der Einklemmabschnitt 41 der Hülle 27 zwischen dem Verbindungsabschnitt 43 des Trägers 39 und einem Gegenverbindungsabschnitt 45 des Schlosskörpers 13 eingeklemmt.

Der Einklemmabschnitt 41 der Hülle 27 wird dabei zwischen dem Verbindungsabschnitt 43 des Trägers 39 und dem Gegenverbindungsabschnitt 45 des Schlosskörpers 13 fest eingeklemmt, indem der auch in den Fig. 11A und 11B gezeigte Gegenverbindungsabschnitt 45 des Schlosskörpers 13 mittels vierer Schrauben 54 und insbesondere mittels eines ebenfalls als Schraube ausgebildeten Fixierelements 53 fest mit dem Verbindungsabschnitt 43 des Trägers 39 verbunden ist. Durch diese feste Verbindung des Verbindungsabschnitts 43 mit dem Gegenverbindungsabschnitt 45 wird der Einklemmabschnitt 41 der Hülle 27 in dem sich zwischen dem Verbindungsabschnitt 43 und dem Gegenverbindungsabschnitt 45 bildenden Spalt (Einklemmspalt 49) eingeklemmt und über eine an dem Verbindungsabschnitt 43 ausgebildete Dichtkante 42 gepresst (vgl. auch Fig. 8A und 8C). Der Einklemmspalt 49 kann somit durch den Einklemmabschnitt 41 zumindest im Wesentlichen wasserundurchlässig verschlossen werden, wobei der Einklemmabschnitt 41 der Hülle 27 insbesondere elastisch ausgebildet und durch das Anpressen an den Verbindungsabschnitt 43 in dem Einklemmspalt 49 komprimiert werden kann.

Der Gegenverbindungsabschnitt 45 des Schlosskörpers 13 weist ferner eine mit der Hüllenöffnung 29 und der Verbindungsöffnung 43 fluchtende Gegenverbindungsöffnung 47 auf, deren umfängliche Begrenzung 51 den Antriebsübertragungsabschnitt 25 des Riegels 19 stützt. Insbesondere kann durch diese Lagerung des Riegels 19 erreicht werden, dass der Riegel 19 in einer klar definierten Position angeordnet ist und in den Einführkanal 57 hineinragt, um in der Freigabestellung ein Einführen des Verriegelungsabschnitts 21 zu ermöglichen und diesen in der Verriegelungsstellung sicher zu verriegeln. Ferner umgibt der Gegenverbindungsabschnitt 45 des Schlosskörpers 13 den eingeführten Verriegelungsabschnitt 21 umfänglich bezüglich dessen Längsachse A, so dass der käfigartig ausgebildete Gegenverbindungsabschnitt 45 eine Begrenzung des Einführkanals 57 bildet (vgl. auch Fig. 5, 11A und 11B). Durch diese Begrenzung kann insbesondere Versuchen entgegengewirkt werden, den eingeführten und verriegelten Verriegelungsabschnitt 21 von dem Riegel 19 zu entfernen und dadurch unbefugt von dem Schlosskörper 13 zu lösen.

Wie ferner aus den Fig. 2 und 3 ersichtlich wird, dient das Fixierelement 53 neben der Verbindung des Gegenverbindungsabschnittes 45 mit dem Verbindungsabschnitt 43 des Trägers 39 auch dazu, den Träger 39 und den Gegenverbindungsabschnitt 45 an einem Gehäuse 55 des Gelenkschlosses 11 zu befestigen und dadurch fixiert in diesem anzuordnen. Das Gehäuse 55 kann dabei insbesondere aus Metall und beispielsweise als ein Guss-Teil gefertigt sein, welches vornehmlich dazu dient, die innerhalb dessen angeordneten Komponenten vor einer Beschädigung durch eine Krafteinwirkung während eines Aufbruchsversuchs zu schützen (vgl. auch Fig. 4). Indem Teile des Verriegelungsmechanismus 15 und insbesondere der Elektromotor 23 von dem Trageabschnitt 44 des Trägers 39 getragen sind, kann durch die Fixierung des Trägers 39 innerhalb des Gehäuses 55 auch erreicht werden, dass der Verriegelungsmechanismus 15 zuverlässig und gehäusefest fixiert innerhalb des Gehäuses 55 positioniert ist.

Durch das wasserundurchlässige Verschließen des Einklemmspalts 49 durch ein Einklemmen des Einklemmabschnitts 41 der Hülle 27 zwischen dem Verbindungsabschnitt 43 des Trägers 39 und dem Gegenverbindungsabschnitt 45 des Schlosskörpers 13 kann ein mögliches Eindringen von Wasser in das Innere der Hülle an dieser Stelle zuverlässig verhindert werden. Als potentielle Möglichkeit für einen Eintritt von Flüssigkeit in das Innere der Hülle 27 verbleiben somit ausschließlich die für einen Austritt des Riegels 19 aus dem Inneren der Hülle 27 sowie zu dessen Lagerung notwendigen miteinander fluchtenden Öffnungen in dem Verbindungsabschnitt 43, in der Hülle 27 und in dem Gegenverbindungsabschnitt 45.

Um auch diesen Eingang in das Innere der Hülle 27 wasserundurchlässig zu verschließen, sind zwischen dem Antriebsübertragungsabschnitt 25 des Riegels 19 und der umfänglichen Begrenzung 37 der Verbindungsöffnung 33 zwei als Dichtungsringe ausgebildete Dichtungselemente 35 angeordnet, so dass die Verbindungsöffnung 33 durch den Antriebsübertragungsabschnitt 25 des Riegels 19 sowie die beiden Dichtungselemente 35 im Wesentlichen wasserundurchlässig verschlossen ist (vgl. auch Fig. 8A, 8C, 9 und 10). Durch die Ausbildung der Dichtungselemente 35 als O-Ringe sind diese an die von dem Riegel 19 zwischen der Freigabestellung und der Verriegelungsstellung ausgeführte Drehbewegung um die Drehachse D angepasst. Hierdurch kann eine dauerhafte Abdichtung der Verbindungsöffnung 33 in beiden Riegelstellungen sowie während der Bewegung des Riegels 19 erreicht werden.

Während im hier gezeigten Ausführungsbeispiels lediglich die Verbindungsöffnungen 33 durch Dichtungselemente 35 abgedichtet ist, kann es gleichermaßen vorgesehen sein, Dichtungselemente 35 zwischen dem Riegel 19 und der umfänglichen Begrenzung 51 der Gegenverbindungsöffnung 47 anzuordnen und diese dadurch abzudichten. Grundsätzlich können sowohl, wie hier, lediglich die Verbindungsöffnung 33, alternativ dazu lediglich die Gegenverbindungsöffnung 47 oder auch beide Öffnungen 33 und 47 wasserundurchlässig abgedichtet sein. Ebenso können auch anders ausgebildete Dichtungselemente vorgesehen sein, die beispielsweise an einen Riegel angepasst sein können, der durch eine translatorische Bewegung von der Verriegelungsstellung in die Freigabestellung überführt werden kann. Ferner ist es möglich, die Hülle 27 anderweitig als hier gezeigt mit dem Verbindungsabschnitt 43 des Trägers 39 zu verbinden und beispielsweise wasserfest an diesen anzukleben. Entsprechend können insbesondere der innerhalb der Hülle 27 angeordnete Verbindungsabschnitt 43 als Lagerabschnitt und dessen Verbindungsöffnung 33 als Lageröffnung fungieren, durch welche der Antriebsübertragungsabschnitt 25 abgedichtet hindurchragt.

Ferner kann es auch vorgesehen sein, einen zur wahlweisen Verriegelung eines eingeführten Verriegelungsabschnittes vorgesehenen Riegel 19 vollständig außerhalb der Hülle 27 anzuordnen und den Antriebsübertragungsabschnitt 25 als von dem Riegel 19 separates Übertragungselement vorzusehen, welches dazu ausgebildet ist, eine von dem Elektromotor 23 innerhalb der Hülle 27 erzeugte Antriebsleistung auf den außerhalb der Hülle 27 angeordneten Riegel 19 zu übertragen.

Die Fig. 4 bis 12 zeigen weitere perspektivische Darstellungen von Komponenten des Gelenkschlosses 11 zur weiteren Veranschaulichung dieses Ausführungsbeispiels.

Fig. 4 zeigt eine perspektivische Darstellung des Gelenkschlosses 11 bei entnommener Außenhülle 83. Innerhalb dieser ist das Gehäuse 55 angeordnet, mit welchem das erste Ende 79 des Gelenkstabbügels 17 mittels des zugeordneten Niets 81 dauerhaft verbunden ist. Ferner ist der das zweite Ende des Gelenkstabbügels 17 bildende Verriegelungsabschnitt 21 in den sich in das Innere des Gehäuses 55 erstreckenden Einführkanal 57 des Schlosskörpers 13 eingeführt.

Wie Fig. 5 zeigt, ist der axial bezüglich seiner Längsachse A in den Einführkanal 57 eingeführte Verriegelungsabschnitt 21 umfänglich bezüglich dieser Achse A von dem Gegenverbindungsabschnitt 45 umschlossen, welcher insbesondere durch das Fixierelement 53 mit der Hülle 27 verbunden ist (vgl. auch Fig. 11A und 11B). Durch diese Begrenzung des Einführkanals 57 durch den Gegenverbindungsabschnitt 45 kann der eingeführte Verriegelungsabschnitt 21 gegen externe Zugriffe sowie gegen ein Wegbewegen von dem in den Einführkanal 57 hineinragenden Riegel 19 gesichert werden.

Ferner zeigt Fig. 5 die Anordnung des als Wippe ausgebildeten Betätigungselementes 69 an dem Gegenverbindungselement 45 derart innerhalb der von dem Verriegelungsabschnitt 21 während eines Einführens in den Einführkanal 57 beschriebenen Bahn, dass das Betätigungselement 69 bei einem vollständigen Einführen des Verriegelungsabschnitts 21 durch diesen gekippt und in Kontakt mit dem elastisch verformbaren Abschnitt 28 der Hülle 27 gebracht werden kann. Durch das Verformen dieses Abschnitts 28 kann der unterhalb dieses Abschnittes 28 im Inneren der Hülle 27 angeordnete Sensor 67 betätigt werden, um das Einführen des Verriegelungsabschnittes 21 erfassen zu können (vgl. auch Fig. 2 und Fig. 3).

Wie aus Fig. 6 ersichtlich wird, ragt der durch eine Drehbewegung um 90° um die Drehachse D von der gezeigten Freigabestellung in eine Verriegelungsstellung bewegbare Riegel 19 auch in der Freigabestellung und somit dauerhaft in den Einführkanal 57 und die Bahn des eingeführten Verriegelungsabschnitts 21 hinein (vgl. auch Fig. 8A). Entsprechend unterscheiden sich die Freigabestellung und die Verriegelungsstellung lediglich durch die Drehstellung des Riegels 19.

Um den in den Schlosskörper 13 eingeführten Verriegelungsabschnitt 21 durch die erwähnte Drehung um 90° um die Drehachse D zu verriegeln, weist der in Fig. 9 in der Freigabestellung dargestellte Riegel 19 einen länglichen Eingriffsabschnitt 59 mit einer wirksamen Länge und einer wirksamen Breite auf. In der Freigabestellung weist die wirksame Länge des Riegels in Richtung der Längsachse A des eingeführten Verriegelungsabschnitts 21, welcher axial bezüglich seiner Längsachse in den Schlosskörper 13 einführbar ist (vgl. auch Fig. 1, 2, 3, 4, 5 und 12).

Um den in Fig. 12 gezeigten Verriegelungsabschnitt 21 in den Einführkanal 57 des Schlosskörpers 13 einführen zu können, obwohl der Riegel 19 in die von dem Verriegelungsabschnitt 21 während des Einführens beschriebene Bahn hineinragt, weist der Verriegelungsabschnitt 21 einen Passierkanal 61 auf, welcher an einem ersten Ende 63 offen ausgebildet ist und dessen Breite die wirksame Breite des Eingriffsabschnitts 59 übersteigt. Durch diesen Passierkanal 61 kann der Eingriffsabschnitt 59 in der Freigabestellung des Riegels 19 während eines Einführens des Verriegelungsabschnitts 21 in den Einführkanal 57 in eine Riegelaufnahme 65 geführt werden, in welche der Passierkanal 61 mündet. Die Ausbildung der Riegelaufnahme 65 mit einer lichten Weite, die größer als die wirksame Länge des Eingriffsabschnittes 59 ist, ermöglicht es, den Riegel 19 und entsprechend den Eingriffsabschnitt 59 des Riegels 19 innerhalb der Riegelaufnahme 65 um 90° zu drehen und den Riegel 19 in die Verriegelungsstellung zu überführen. In dieser ist der Eingriffsabschnitt 59 gegen ein Entweichen in den Passierkanal 61 des Verriegelungsabschnitts 21 gesichert, sodass der Verriegelungsabschnitt 21 durch den Eingriff des Riegels 19 in die Riegelaufnahme 65 an dem Schlosskörper 13 verriegelt ist.

Die Fig. 7A und 7B zeigen perspektivische Darstellungen der Hülle 27, welche an einem hinteren Ende die wasserdichte Ladebuchse 73 sowie an einer Unterseite die Schallaustrittsöffnung 76 aufweist. An ihrem vorderen Ende weist die Hülle 27 die Hüllenöffnung 19 auf, welche umfänglich von dem Einklemmabschnitt 41 umgeben ist.

Die Fig. 8A bis 8C zeigen perspektivische Darstellungen des Trägers 39, innerhalb dessen der Verriegelungsmechanismus 15 zumindest teilweise angeordnet ist und welcher von der Hülle 27 umschlossen ist (vgl. auch Fig. 10). Wie Fig. 8C zeigt, ist der Verbindungsabschnitt 43 des Trägers 39 an der der Hüllenöffnung 29 zugewandten Seite angeordnet und weist die Verbindungsöffnung 33 auf, an deren umfänglicher Begrenzung 37 der einteilig mit dem Riegel 19 ausgebildete Antriebsverbindungsabschnitt 25 gelagert ist.

Der Träger 39 sowie die von dessen Trageabschnitt 44 getragenen Elemente des Verriegelungsmechanismus 15 sind innerhalb der Hülle 28 angeordnet (vgl. Fig. 10). Um den Einklemmabschnitt 41 der Hülle 27 wasserundurchlässig mit dem Verbindungsabschnitt 43 des Trägers 39 zu verbinden, ist der in den Fig. 11A und 11B gezeigte Gegenverbindungsabschnitt 45 des Schlosskörpers 13 mittels der Schrauben 54 sowie des als Schraube ausgebildeten Fixierelements 53 mit dem Träger 39 verbunden. Dabei wird der Einklemmabschnitt 41 in dem Einklemmspalt 49 komprimiert.

Um auch die Verbindungsöffnung 33 (vgl. Fig. 8C) wasserdicht zu verschließen, sind die Dichtungselemente 35 vorgesehen (vgl. Fig. 9). Die Verbindungsöffnung 33 ist durch den Antriebsübertragungsabschnitt 25 des Riegels 19 sowie die beiden Dichtungselemente 35 geschlossen und wasserundurchlässig abgedichtet, so dass einem Eintritt von Wasser in das Innere der Hülle 27 durch die Verbindungsöffnung 33 entgegengewirkt werden kann.

Indem die Hülle 27 lediglich eine minimale Anzahl notwendiger Öffnungen aufweist und diese zuverlässig abgedichtet sind, können somit die im Inneren der Hülle 27 angeordneten Komponenten und insbesondere der Elektromotor 23 vor Beschädigungen durch eintretende Flüssigkeit oder durch Verschmutzungen geschützt werden.

### Bezugszeichenliste

- 11: Tragbares Bügelschloss, Gelenkschloss
- 13: Schlosskörper
- 15: Verriegelungsmechanismus
- 17: Bügel, Gelenkstabbügel
- 18: Ummantelung
- 19: Riegel
- 20: Gelenkstab
- 21: Verriegelungsabschnitt
- 23: Elektromotor
- 25: Antriebsübertragungsabschnitt
- 27: Hülle
- 28: verformbarer Hüllenabschnitt
- 29: Hüllenöffnung
- 33: Lageröffnung, Verbindungsöffnung
- 35: Dichtungselement
- 37: umfängliche Begrenzung der Lageröffnung, umfängliche Begrenzung der Verbindungsöffnung
- 39: Träger
- 41: Einklemmabschnitt der Hülle
- 42: Dichtkante
- 43: Lagerabschnitt, Verbindungsabschnitt des Trägers
- 44: Trageabschnitt des Trägers
- 45: Gegenverbindungsabschnitt
- 47: Gegenverbindungsöffnung
- 49: Einklemmspalt
- 51: umfängliche Begrenzung der Gegenverbindungsöffnung
- 53: Fixierelement
- 54: Schraube
- 55: Gehäuse
- 57: Einführkanal
- 59: Eingriffsabschnitt
- 61: Passierkanal
- 63: erstes Ende des Passierkanals
- 65: Riegelaufnahme
- 67: Sensor
- 69: Betätigungselement
- 71: elektrische Energiequelle
- 73: Ladebuchse
- 74: Lademodul
- 75: Lautsprecher
- 76: Schallaustrittsöffnung
- 77: Funkmodul
- 79: erstes Ende des Gelenkstabbügels
- 81: Niet
- 83: Außenhülle

- A: Längsachse des Verriegelungsabschnitts
- D: Drehachse des Riegels

## Patentansprüche

1. Tragbares Bügelschloss (11) mit einem Schlosskörper (13), der einen elektromechanischen Verriegelungsmechanismus (15) beherbergt, und mit einem starren oder flexiblen Bügel (17), der zumindest einen Verriegelungsabschnitt (21) aufweist, welcher wahlweise in den Schlosskörper (13) einführbar oder von dem Schlosskörper (13) lösbar ist,
wobei der Verriegelungsmechanismus (15) zumindest einen Riegel (19) und einen Elektromotor (23) zum Antreiben des Riegels (19) umfasst, wobei der Riegel (19) dazu ausgebildet ist, in einer Verriegelungsstellung den in den Schlosskörper (13) eingeführten Verriegelungsabschnitt (21) des Bügels (17) an dem Schlosskörper (13) zu verriegeln und in einer Freigabestellung den Verriegelungsabschnitt (21) des Bügels (17) für ein Entfernen von dem Schlosskörper (13) freizugeben,
wobei der Elektromotor (23) dazu ausgebildet ist, den Riegel (19) über einen Antriebsübertragungsabschnitt (25) des Verriegelungsmechanismus (15) wahlweise aus der Verriegelungsstellung in die Freigabestellung zu bewegen, und
wobei der Schlosskörper (13) eine wasserdichte Hülle (27) aufweist, welche den Elektromotor (23) umgibt,
**dadurch gekennzeichnet, dass**
die Hülle (27) flexibel, insbesondere elastisch verformbar, und dazu als wasserdichtes Formteil ausgebildet sowie aus Kunststoff gefertigt ist, und dass
die Hülle (27) eine Hüllenöffnung (29) aufweist, durch die der Antriebsübertragungsabschnitt (25) des Verriegelungsmechanismus (15) abgedichtet hindurchragt.

2. Tragbares Bügelschloss (11) nach Anspruch 1,
wobei der Schlosskörper (13) einen Lagerungsabschnitt (43) mit einer Lageröffnung (33) aufweist, in welcher der Antriebsübertragungsabschnitt (25) des Verriegelungsmechanismus (15) beweglich gelagert ist und welche mit der Hüllenöffnung (29) fluchtet, wobei die Hülle (27) zumindest im Wesentlichen wasserundurchlässig abgedichtet an dem Lagerungsabschnitt (43) gehalten ist, und wobei zumindest ein Dichtungselement (35) vorgesehen ist, welches zwischen dem Antriebsübertragungsabschnitt (25) und einer umfänglichen Begrenzung (37) der Lageröffnung (33) angeordnet ist, wobei die Lageröffnung (33) durch den Antriebsübertragungsabschnitt (25) und das Dichtungselement (35) verschlossen und zumindest im Wesentlichen wasserundurchlässig abgedichtet ist.

3. Tragbares Bügelschloss (11) nach Anspruch 1,
wobei der Schlosskörper (13) einen Träger (39) umfasst, welcher zumindest einen Teil des Verriegelungsmechanismus (15) trägt und welcher von der Hülle (27) umgeben ist,
wobei der Träger (39) den Elektromotor (23) trägt und den Antriebsübertragungsabschnitt (25) beweglich lagert.

4. Tragbares Bügelschloss (11) nach Anspruch 3,
wobei die Hülle (27) einen Einklemmabschnitt (41) aufweist, der die Hüllenöffnung (29) umfänglich umgibt, wobei der Träger (39) einen Verbindungsabschnitt (43) aufweist, der an einer Innenseite des Einklemmabschnitts (41) der Hülle (27) anliegt und eine Verbindungsöffnung (33) aufweist, und wobei der Schlosskörper (13) einen Gegenverbindungsabschnitt (45) aufweist, der an einer Außenseite des Einklemmabschnitts (41) der Hülle (27) anliegt und eine Gegenverbindungsöffnung (47) aufweist, wobei der Einklemmabschnitt (41) der Hülle (27) zwischen dem Verbindungsabschnitt (43) des Trägers (39) und dem Gegenverbindungsabschnitt (45) des Schlosskörpers (13) angeordnet ist, und wobei der Antriebsübertragungsabschnitt (25) des Verriegelungsmechanismus (15) durch die Verbindungsöffnung (33) des Trägers, die Hüllenöffnung (29) und die Gegenverbindungsöffnung (47) des Schlosskörpers (13) hindurchragt.

5. Tragbares Bügelschloss (11) nach Anspruch 4,
wobei der Einklemmabschnitt (41) der Hülle (27) in einem Einklemmspalt (49) angeordnet ist, der zwischen dem Verbindungsabschnitt (43) des Trägers (39) und dem Gegenverbindungsabschnitt (45) des Schlosskörpers (13) gebildet ist, wobei der Gegenverbindungsabschnitt (45) des Schlosskörpers (13) und der Verbindungsabschnitt (43) des Trägers (39) derart kraftschlüssig aneinander fixiert sind, dass der Einklemmabschnitt (41) der Hülle (27) in dem Einklemmspalt (49) eingeklemmt ist und der Einklemmspalt (49) durch den Einklemmabschnitt (41) der Hülle (27) zumindest im Wesentlichen wasserundurchlässig abgedichtet ist.

6. Tragbares Bügelschloss (11) nach Anspruch 4 oder 5,
wobei der Schlosskörper (13) zumindest ein Dichtungselement (35) aufweist, welches zwischen dem Antriebsübertragungsabschnitt (25) des Verriegelungsmechanismus (15) und einer umfänglichen Begrenzung (37) der Verbindungsöffnung (33) des Verbindungsabschnitts (43) des Trägers (39) und/oder einer umfänglichen Begrenzung (51) der Gegenverbindungsöffnung (47) des Gegenverbindungsabschnitts (45) des Schlosskörpers (13) angeordnet ist, wobei die Verbindungsöffnung (33) und/oder die Gegenverbindungsöffnung (47) durch den Antriebsübertragungsabschnitt (25) und das Dichtungselement (35) verschlossen und zumindest im Wesentlichen wasserundurchlässig abgedichtet ist/sind.

7. Tragbares Bügelschloss (11) nach einem der Ansprüche 4 bis 6,
wobei der Gegenverbindungsabschnitt (45) des Schlosskörpers (13) mittels eines Fixierelementes (53) an dem Verbindungsabschnitt (43) des Trägers (39) fixiert ist;
wobei der Schlosskörper (13) vorzugsweise ein Gehäuse (55) umfasst, welches die Hülle (27) umgibt, wobei der Träger (39) und der Gegenverbindungsabschnitt (45) durch das Fixierelement (53) in oder an dem Gehäuse (55) fixiert sind.

8. Tragbares Bügelschloss (11) nach einem der Ansprüche 4 bis 7,
wobei der Gegenverbindungsabschnitt (45) des Schlosskörpers (13) den eingeführten Verriegelungsabschnitt (21) des Bügels (17) in Bezug auf seine Längsachse (A) umfänglich umgibt;
und/oder
wobei der Antriebsübertragungsabschnitt (25) des Verriegelungsmechanismus (15) ein integraler Abschnitt des Riegels (19) oder ein separates Übertragungselement ist;
und/oder
wobei der Schlosskörper (13) einen Einführkanal (57) aufweist, in welchen der Verriegelungsabschnitt (21) des Bügels (17) einführbar ist, wobei der Riegel (19) in der Verriegelungsstellung in den Einführkanal (57) des Schlossköpers hineinragt.

9. Tragbares Bügelschloss (11) nach einem der vorhergehenden Ansprüche, wobei der Riegel (19) durch eine Drehung, insbesondere durch eine Drehung um 90°, aus der Verriegelungsstellung in die Freigabestellung bewegbar ist.

10. Tragbares Bügelschloss (11) nach Anspruch 9,
wobei der Riegel (19) einen Eingriffsabschnitt (59) aufweist, der in einer Ebene senkrecht zu einer Bewegungsachse des Riegels (19) eine Längserstreckung mit einer wirksamen Länge und einer wirksamen Breite aufweist, wobei der Verriegelungsabschnitt (21) einen länglichen Passierkanal (61) aufweist, dessen Breite größer als die wirksame Breite, jedoch geringer als die wirksame Länge des Eingriffsabschnitts (59) des Riegels (19) ist, wobei der Passierkanal (61) an einem ersten Ende (63) offen ist und an einem zweiten Ende in eine Riegelaufnahme (65) des Verriegelungsabschnitts (21) mündet, deren lichte Weite in einer Richtung senkrecht zu der Längsrichtung des Passierkanals (61) größer ist als die Breite des Passierkanals (61) und als die wirksame Länge des Eingriffsabschnitts (59) des Riegels (19),
wobei in der Freigabestellung des Riegels (19) der längliche Eingriffsabschnitt (59) des Riegels (19) derart längs zu dem Passierkanal (61) orientiert ist, dass während eines Einführens des Verriegelungsabschnitts (21) in den Schlosskörper (13) der Eingriffsabschnitt (59) zwar in den Passierkanal (61) des Verriegelungsabschnitts (21) eingreift, jedoch eine Einführbewegung des Verriegelungsabschnitts (21) erlaubt, und wobei in der Verriegelungsstellung des Riegels (19) der längliche Eingriffsabschnitt (59) des Riegels (19) derart quer zu dem Passierkanal (61) orientiert ist, dass - nachdem der Verriegelungsabschnitt (21) in den Schlosskörper (13) eingeführt ist und während der Eingriffsabschnitt (59) in die Riegelaufnahme (65) des Verriegelungsabschnitts (21) eingreift - der Eingriffsabschnitt (59) gegen ein Entweichen in den Passierkanal (61) blockiert ist, sodass der Verriegelungsabschnitt (21) an dem Schlosskörper (13) verriegelt ist.

11. Tragbares Bügelschloss (11) nach einem der vorhergehenden Ansprüche, wobei der Verriegelungsmechanismus (15) einen innerhalb der Hülle (27) angeordneten Sensor (67) aufweist, der dazu ausgebildet ist, ein Einführen des Verriegelungsabschnitts (21) des Bügels (17) in den Schlosskörper (13) zu erfassen und ein entsprechendes Detektionssignal zu erzeugen, wobei der Schlosskörper (13) ein bewegliches Betätigungselement (69) zum Betätigen des Sensors (67) aufweist, welches durch den in den Schlosskörper (13) eingeführten Verriegelungsabschnitt (21) des Bügels (17) in Wirkkontakt mit dem Sensor (67) bringbar ist, wobei das Betätigungselement (69) außerhalb der Hülle (27) angeordnet ist.

12. Tragbares Bügelschloss (11) nach Anspruch 11,
wobei das Betätigungselement (69) dazu ausgebildet ist, durch den in den Schlosskörper (13) eingeführten Verriegelungsabschnitt (21) des Bügels (17) zu einer Betätigungsbewegung angetrieben zu werden und den Sensor (67) durch die Hülle (27) hindurch mechanisch zu kontaktieren, um die Erzeugung des Detektionssignals zu bewirken.

13. Tragbares Bügelschloss (11) nach Anspruch 11 oder 12,
wobei der Sensor (67) mit einer Steuereinrichtung verbunden ist, welche dazu ausgebildet ist, den Elektromotor (23) in Ansprechen auf das erzeugte Detektionssignal zu einem Bewegen des Riegels (19) in die Verriegelungsstellung anzusteuern.

14. Tragbares Bügelschloss (11) nach einem der vorhergehenden Ansprüche, wobei der Verriegelungsmechanismus (15) eine elektrische Energiequelle (71) umfasst, die innerhalb der Hülle (27) angeordnet ist, wobei die Hülle (27) eine wasserdichte Ladebuchse (73) zum Aufladen der elektrischen Energiequelle (71) aufweist,
und/oder
wobei der Schlosskörper (13) eine Alarmeinrichtung zum Erzeugen eines akustischen Alarmsignals umfasst, die zumindest teilweise innerhalb der Hülle (27) angeordnet ist und die einen Lautsprecher (75) zur Ausgabe des Alarmsignals aufweist, und/oder
wobei der Schlosskörper (13) ein Funkmodul (77) umfasst, das zumindest teilweise innerhalb der Hülle (27) angeordnet ist und das zum drahtlosen Empfangen von Steuerbefehlen für den Elektromotor (23) ausgebildet ist; und/oder
wobei das tragbare Bügelschloss als Gelenkschloss (11) ausgebildet ist und der Bügel als ein Gelenkstabbügel (17) ausgebildet ist, der mehrere schwenkbar miteinander verbundene Gelenkstäbe (20) aufweist, wobei ein erstes Ende (79) des Gelenkstabbügels (17) an dem Schlosskörper (13) dauerhaft befestigt ist und der Verriegelungsabschnitt (21) ein freies zweites Ende des Gelenkstabbügels (17) bildet, welches wahlweise an dem Schlosskörper (13) verriegelbar oder von diesem lösbar ist.

## Claims

1. A portable hoop lock (11) comprising a lock body (13) which accommodates an electromechanical locking mechanism (15); and comprising a rigid or flexible hoop (17) that has at least one locking section (21) which can be selectively introduced into the lock body (13) or released from the lock body (13),
wherein the locking mechanism (15) comprises at least one latch (19) and an electric motor (23) for driving the latch (19), wherein the latch (19) is configured to lock the locking section (21) of the hoop (17) introduced into the lock body (13) to the lock body (13) in a locking position and to release the locking section (21) of the hoop (17) for a removal from the lock body (13) in a release position,
wherein the electric motor (23) is configured to selectively move the latch (19) from the locking position into the release position via a drive transmission section (25) of the locking mechanism (15), and
wherein the lock body (13) has a watertight cover (27) which surrounds the electric motor (23),
**characterized in that**
the cover (27) is flexible, in particular elastically deformable, and is for this purpose designed as a watertight shaped part and is produced from plastic, and **in that**
the cover (27) has a cover opening (29) through which the drive transmission section (25) of the locking mechanism (15) projects in a sealed manner.

2. A portable hoop lock (11) according to claim 1,
wherein the lock body (13) has a support section (43) having a support opening (33) in which the drive transmission section (25) of the locking mechanism (15) is movably supported and which is aligned with the cover opening (29), wherein the cover (27) is held sealed in an at least substantially water-impermeable manner at the support section (43), and
wherein at least one sealing element (35) is provided that is arranged between the drive transmission section (25) and a peripheral boundary (37) of the support opening (33), wherein the support opening (33) is closed and sealed in an at least substantially water-impermeable manner by the drive transmission section (25) and the sealing element (35).

3. A portable hoop lock (11) according to claim 1,
wherein the lock body (13) comprises a carrier (39) which carries at least a part of the locking mechanism (15) and which is surrounded by the cover (27),
wherein the carrier (39) carries the electric motor (23) and movably supports the drive transmission section (25).

4. A portable hoop lock (11) according to claim 3,
wherein the cover (27) has a clamping section (41) which peripherally surrounds the cover opening (29), wherein the carrier (39) has a connection section (43) which contacts an inner side of the clamping section (41) of the cover (27) and which has a connection opening (33), and wherein the lock body (13) has a counter connection section (45) which contacts an outer side of the clamping section (41) of the cover (27) and which has a counter connection opening (47), wherein the clamping section (41) of the cover (27) is arranged between the connection section (43) of the carrier (39) and the counter connection section (45) of the lock body (13), and wherein the drive transmission section (25) of the locking mechanism (15) projects through the connection opening (33) of the carrier, the cover opening (29), and the counter connection opening (47) of the lock body (13).

5. A portable hoop lock (11) according to claim 4,
wherein the clamping section (41) of the cover (27) is arranged in a clamping gap (49) which is formed between the connection section (43) of the carrier (39) and the counter connection section (45) of the lock body (13), wherein the counter connection section (45) of the lock body (13) and the connection section (43) of the carrier (39) are fixed to one another in such a force-fitting manner that the clamping section (41) of the cover (27) is clamped in the clamping gap (49) and the clamping gap (49) is sealed in an at least substantially water-impermeable manner by the clamping section (41) of the cover (27).

6. A portable hoop lock (11) according to claim 4 or claim 5,
wherein the lock body (13) has at least one sealing element (35) which is arranged between the drive transmission section (25) of the locking mechanism (15) and a peripheral boundary (37) of the connection opening (33) of the connection section (43) of the carrier (39) and/or a peripheral boundary (51) of the counter connection opening (47) of the counter connection section (45) of the lock body (13), wherein the connection opening (33) and/or the counter connection opening (47) is/are closed and sealed in an at least substantially water-impermeable manner by the drive transmission section (25) and the sealing element (35).

7. A portable hoop lock (11) according to any one of the claims 4 to 6,
wherein the counter connection section (45) of the lock body (13) is fixed to the connection section (43) of the carrier (39) by means of a fixing element (53);
wherein the lock body (13) preferably comprises a housing (55) which surrounds the cover (27), wherein the carrier (39) and the counter connection section (45) are fixed in or at the housing (55) by the fixing element (53).

8. A portable hoop lock (11) according to any one of the claims 4 to 7,
wherein the counter connection section (45) of the lock body (13) peripherally surrounds the introduced locking section (21) of the hoop (17) with respect to a longitudinal axis (A) of said locking section (21);
and/or
wherein the drive transmission section (25) of the locking mechanism (15) is an integral section of the latch (19) or a separate transmission element;
and/or
wherein the lock body (13) has an introduction passage (57) into which the locking section (21) of the hoop (17) can be introduced, wherein the latch (19) projects into the introduction passage (57) of the lock body in the locking position.

9. A portable hoop lock (11) according to any one of the preceding claims, wherein the latch (19) can be moved from the locking position into the release position by a rotation, in particular by a rotation about 90°.

10. A portable hoop lock (11) according to claim 9,
wherein the latch (19) has an engagement section (59) which has a longitudinal extent having an effective length and an effective width in a plane perpendicular to a movement axis of the latch (19),
wherein the locking section (21) has an elongate passage channel (61) whose width is greater than the effective width, but less than the effective length of the engagement section (59) of the latch (19), wherein the passage channel (61) is open at a first end (63) and leads into a latch receiver (65) of the locking section (21) at a second end, the clear width of said latch receiver (65) in a direction perpendicular to the longitudinal direction of the passage channel (61) being greater than the width of the passage channel (61) and the effective length of the engagement section (59) of the latch (19),
wherein, in the release position of the latch (19), the elongate engagement section (59) of the latch (19) is oriented longitudinally to the passage channel (61) such that, during an introduction of the locking section (21) into the lock body (13), the engagement section (59) indeed engages into the passage channel (61) of the locking section (21), but allows an introduction movement of the locking section (21), and wherein, in the locking position of the latch (19), the elongate engagement section (59) of the latch (19) is oriented transversely to the passage channel (61) such that - after the locking section (21) has been introduced into the lock body (13) and while the engagement section (59) engages into the latch receiver (65) of the locking section (21) - the engagement section (59) is blocked against escaping into the passage channel (61) such that the locking section (21) is locked to the lock body (13).

11. A portable hoop lock (11) according to any one of the preceding claims, wherein the locking mechanism (15) has a sensor (67) which is arranged within the cover (27) and which is configured to detect an introduction of the locking section (21) of the hoop (17) into the lock body (13) and to generate a corresponding detection signal, wherein the lock body (13) has a movable actuation element (69) for actuating the sensor (67) that can be brought into activating contact with the sensor (67) by the locking section (21) of the hoop (17) introduced into the lock body (13), wherein the actuation element (69) is arranged outside the cover (27).

12. A portable hoop lock (11) according to claim 11,
wherein the actuation element (69) is configured to be driven to perform an actuation movement by the locking section (21) of the hoop (17) introduced into the lock body (13) and to mechanically contact the sensor (67) through the cover (27) in order to bring about the generation of the detection signal.

13. A portable hoop lock (11) according to claim 11 or 12,
wherein the sensor (67) is connected to a control device which is configured to control the electric motor (23) to move the latch (19) into the locking position in response to the generated detection signal.

14. A portable hoop lock (11) according to any one of the preceding claims, wherein the locking mechanism (15) comprises an electrical energy source (71) which is arranged within the cover (27), wherein the cover (27) has a watertight charging socket (73) for charging the electrical energy source (71);
and/or
wherein the lock body (13) comprises an alarm device for generating an acoustic alarm signal which is at least partly arranged within the cover (27) and which comprises a loudspeaker (75) for outputting the alarm signal; and/or
wherein the lock body (13) comprises a radio module (77) which is at least partly arranged within the cover (27) and which is configured to wirelessly receive control commands for the electric motor (23);
and/or
wherein the portable hoop lock is configured as a joint lock (11) and the hoop is configured as a jointed bar hoop (17) which has a plurality of jointed bars (20) pivotably connected to one another, wherein a first end (79) of the jointed bar hoop (17) is permanently fastened to the lock body (13) and the locking section (21) forms a free second end of the jointed bar hoop (17) that can be selectively locked to or released from the lock body (13).

## Revendications

1. Antivol à étrier portable (11) comprenant un corps d'antivol (13), abritant un mécanisme de verrouillage électromécanique (15), et un étrier rigide ou flexible (17) présentant au moins une portion de verrouillage (21) qui peut être sélectivement insérée dans le corps d'antivol (13) ou détachée du corps d'antivol (13),
dans lequel
le mécanisme de verrouillage (15) comprenant au moins un verrou (19) et un moteur électrique (23) pour entraîner le verrou (19), le verrou (19) étant conçu pour, dans une position de verrouillage, verrouiller sur le corps d'antivol (13) la portion de verrouillage (21) de l'étrier (17) insérée dans le corps d'antivol (13) et, dans une position de libération, libérer la portion de verrouillage (21) de l'étrier (17) pour l'enlever du corps d'antivol (13),
le moteur électrique (23) est conçu pour déplacer sélectivement le verrou (19) de la position de verrouillage vers la position de libération par l'intermédiaire d'une portion de transmission d'entraînement (25) du mécanisme de verrouillage (15), et
le corps d'antivol (13) comprend une enveloppe étanche à l'eau (27) qui entoure le moteur électrique (23),
**caractérisé en ce que**
l'enveloppe (27) est déformable de manière flexible, en particulier élastique, et est réalisée à cet effet sous la forme d'une pièce moulée étanche à l'eau et est fabriquée en matière plastique, et
**en ce que** l'enveloppe (27) présente une ouverture d'enveloppe (29) qui est traversée de manière étanche par la portion de transmission d'entraînement (25) du mécanisme de verrouillage (15).

2. Antivol à étrier portable (11) selon la revendication 1,
dans lequel le corps d'antivol (13) comprend une portion de palier (43) ayant une ouverture de palier (33) dans laquelle la portion de transmission d'entraînement (25) du mécanisme de verrouillage (15) est logée de manière mobile et qui est alignée avec l'ouverture d'enveloppe (29), l'enveloppe (27) est maintenue sur la portion de palier (43) en étant scellée de manière au moins sensiblement étanche à l'eau, et
il est prévu au moins un élément d'étanchéité (35) disposé entre la portion de transmission d'entraînement (25) et une délimitation circonférentielle (37) de l'ouverture de palier (33),
l'ouverture de palier (33) est fermée par la portion de transmission d'entraînement (25) et par l'élément d'étanchéité (35) et est scellée de manière au moins sensiblement étanche à l'eau.

3. Antivol à étrier portable (11) selon la revendication 1,
dans lequel le corps d'antivol (13) comprend un support (39) qui porte au moins une partie du mécanisme de verrouillage (15) et qui est entouré par l'enveloppe (27),
le support (39) porte le moteur électrique (23) et supporte de manière mobile la portion de transmission d'entraînement (25).

4. Antivol à étrier portable (11) selon la revendication 3,
dans lequel l'enveloppe (27) comprend une portion de serrage (41) qui entoure circonférentiellement l'ouverture d'enveloppe (29),
le support (39) comprend une portion de liaison (43) qui s'appuie sur une face intérieure de la portion de serrage (41) de l'enveloppe (27) et qui présente une ouverture de liaison (33), et
le corps d'antivol (13) comprend une portion de liaison complémentaire (45) qui s'appuie sur une face extérieure de la portion de serrage (41) de l'enveloppe (27) et qui présente une ouverture de liaison complémentaire (47),
la portion de serrage (41) de l'enveloppe (27) est disposée entre la portion de liaison (43) du support (39) et la portion de liaison complémentaire (45) du corps d'antivol (13), et
la portion de transmission d'entraînement (25) du mécanisme de verrouillage (15) s'étend à travers l'ouverture de liaison (33) du support, l'ouverture d'enveloppe (29) et l'ouverture de liaison complémentaire (47) du corps d'antivol (13).

5. Antivol à étrier portable (11) selon la revendication 4,
dans lequel la portion de serrage (41) de l'enveloppe (27) est disposée dans une fente de serrage (49) formée entre la portion de liaison (43) du support (39) et la portion de liaison complémentaire (45) du corps d'antivol (13),
la portion de liaison complémentaire (45) du corps d'antivol (13) et la portion de liaison (43) du support (39) sont fixées l'une à l'autre par adhérence de telle sorte que la portion de serrage (41) de l'enveloppe (27) est serrée dans la fente de serrage (49) et que la fente de serrage (49) est scellée de manière au moins sensiblement étanche à l'eau par la portion de serrage (41) de l'enveloppe (27).

6. Antivol à étrier portable (11) selon la revendication 4 ou 5,
dans lequel le corps d'antivol (13) comprend au moins un élément d'étanchéité (35) qui est disposé entre la portion de transmission d'entraînement (25) du mécanisme de verrouillage (15) et une délimitation circonférentielle (37) de l'ouverture de liaison (33) de la portion de liaison (43) du support (39) et/ou une délimitation circonférentielle (51) de l'ouverture de liaison complémentaire (47) de la portion de liaison complémentaire (45) du corps d'antivol (13),
l'ouverture de liaison (33) et/ou l'ouverture de liaison complémentaire (47) est/sont fermée(s) et scellée(s) de manière au moins sensiblement étanche à l'eau par la portion de transmission d'entraînement (25) et par l'élément d'étanchéité (35).

7. Antivol à étrier portable (11) selon l'une des revendications 4 à 6,
dans lequel la portion de liaison complémentaire (45) du corps d'antivol (13) est fixée à la portion de liaison (43) du support (39) au moyen d'un élément de fixation (53) ;
de préférence, le corps d'antivol (13) comprend un boîtier (55) qui entoure l'enveloppe (27), le support (39) et la portion de liaison complémentaire (45) étant fixés dans ou sur le boîtier (55) par l'élément de fixation (53).

8. Antivol à étrier portable (11) selon l'une des revendications 4 à 7,
dans lequel la portion de liaison complémentaire (45) du corps d'antivol (13) entoure la portion de verrouillage insérée (21) de l'étrier (17) sur sa circonférence par rapport à son axe longitudinal (A) ;
et/ou
la portion de transmission d'entraînement (25) du mécanisme de verrouillage (15) est une portion intégrante du verrou (19) ou est un élément de transmission séparé ;
et/ou
le corps d'antivol (13) présente un canal d'insertion (57) dans lequel la portion de verrouillage (21) de l'étrier (17) peut être insérée, le verrou (19) pénétrant dans le canal d'insertion (57) du corps d'antivol dans la position de verrouillage.

9. Antivol à étrier portable (11) selon l'une des revendications précédentes, dans lequel le verrou (19) peut être déplacé de la position de verrouillage vers la position de libération par une rotation, en particulier par une rotation de 90°.

10. Antivol à étrier portable (11) selon la revendication 9,
dans lequel le verrou (19) comprend une portion d'engagement (59) présentant, dans un plan perpendiculaire à un axe de déplacement du verrou (19), une extension longitudinale ayant une longueur effective et une largeur effective,
la portion de verrouillage (21) présente un canal de passage (61) allongé dont la largeur est supérieure à la largeur effective, mais inférieure à la longueur effective de la portion d'engagement (59) du verrou (19), le canal de passage (61) est ouvert à une première extrémité (63) et débouche, à une deuxième extrémité, dans un logement de verrou (65) de la portion de verrouillage (21), dont la largeur intérieure dans une direction perpendiculaire à la direction longitudinale du canal de passage (61) est supérieure à la largeur du canal de passage (61) et à la longueur effective de la portion d'engagement (59) du verrou (19),
dans la position de libération du verrou (19), la portion d'engagement allongée (59) du verrou (19) est orientée longitudinalement par rapport au canal de passage (61) de telle sorte que, pendant l'insertion de la portion de verrouillage (21) dans le corps d'antivol (13), la portion d'engagement (59) s'engage certes dans le canal de passage (61) de la portion de verrouillage (21), mais permet un mouvement d'insertion de la portion de verrouillage (21), et
dans la position de verrouillage du verrou (19), la portion d'engagement allongée (59) du verrou (19) est orientée transversalement par rapport au canal de passage (61) de telle sorte que, une fois que la portion de verrouillage (21) est insérée dans le corps d'antivol (13) et pendant que la portion d'engagement (59) s'engage dans le logement de verrou (65) de la portion de verrouillage (21), la portion d'engagement (59) est bloquée dans le canal de passage (61) à l'encontre d'un échappement, de sorte que la portion de verrouillage (21) est verrouillée sur le corps d'antivol (13).

11. Antivol à étrier portable (11) selon l'une des revendications précédentes, dans lequel le mécanisme de verrouillage (15) comprend un capteur (67) disposé à l'intérieur de l'enveloppe (27) et conçu pour détecter l'insertion de la portion de verrouillage (21) de l'étrier (17) dans le corps d'antivol (13) et pour générer un signal de détection correspondant, le corps d'antivol (13) comprend un élément d'actionnement mobile (69) pour actionner le capteur (67), lequel peut être amené en contact actif avec le capteur (67) par la portion de verrouillage (21) de l'étrier (17) insérée dans le corps d'antivol (13),
l'élément d'actionnement (69) est disposé à l'extérieur de l'enveloppe (27).

12. Antivol à étrier portable (11) selon la revendication 11,
dans lequel l'élément d'actionnement (69) est conçu pour être entraîné en un mouvement d'actionnement par la portion de verrouillage (21) de l'étrier (17) insérée dans le corps d'antivol (13) et pour entrer en contact mécanique avec le capteur (67) à travers l'enveloppe (27), afin de provoquer la génération du signal de détection.

13. Antivol à étrier portable (11) selon la revendication 11 ou 12,
dans lequel le capteur (67) est relié à un dispositif de commande conçu pour commander le moteur électrique (23), en réponse au signal de détection généré, afin de déplacer le verrou (19) vers la position de verrouillage.

14. Antivol à étrier portable (11) selon l'une des revendications précédentes, dans lequel le mécanisme de verrouillage (15) comprend une source d'énergie électrique (71) disposée à l'intérieur de l'enveloppe (27), l'enveloppe (27) comprenant une prise de charge (73) étanche à l'eau pour charger la source d'énergie électrique (71) ;
et/ou
le corps de l'antivol (13) comprend un dispositif d'alarme pour générer un signal d'alarme acoustique, qui est disposé au moins en partie à l'intérieur de l'enveloppe (27) et qui comprend un haut-parleur (75) pour émettre le signal d'alarme, et/ou
le corps de l'antivol (13) comprend un module radio (77) qui est disposé au moins en partie à l'intérieur de l'enveloppe (27) et qui est conçu pour recevoir sans fil des instructions de commande pour le moteur électrique (23) ;
et/ou
l'antivol à étrier portable est réalisé sous la forme d'un antivol articulé (11) et l'étrier est réalisé sous la forme d'un étrier à barres articulées (17) comprenant plusieurs barres articulées (20) reliées entre elles de manière pivotante, une première extrémité (79) de l'étrier à barres articulées (17) étant fixée de manière permanente au corps d'antivol (13) et la portion de verrouillage (21) formant une deuxième extrémité libre de l'étrier à barres articulées (17) qui peut être sélectivement verrouillée sur le corps d'antivol (13) ou détachée de celui-ci.
